# EUROPÄISCHE PATENTSCHRIFT

(11) **EP 2 810 290 B1**
(45) Veröffentlichungstag und Bekanntmachung des Hinweises auf die Patenterteilung: **04.05.2016**
(21) Anmeldenummer: 12711811.5
(22) Anmeldetag: 09.03.2012
(51) Int. Cl.: H01H 33/59, H01H 9/54

(54) **VORRICHTUNG ZUM SCHALTEN EINES GLEICHSTROMS IN EINEM POL EINES GLEICHSPANNUNGSNETZES**
APPARATUS FOR SWITCHING OF DIRECT CURRENT IN A DC NETWORK TERMINAL
APPAREIL POUR COMMUTER D'UN COURANT CONTINU DANS UN TERMINAL D'UN RESEAU D'UN COURANT CONTINU

(43) Veröffentlichungstag der Anmeldung: 10.12.2014
(73) Patentinhaber: Siemens Aktiengesellschaft, 80333 München (DE)
(72) Erfinder: ERGIN, Dominik, 91083 Baiersdorf (DE); GAMBACH, Herbert, 91080 Uttenreuth (DE); KNAAK, Hans-Joachim, 91054 Erlangen (DE); PHILIPP, Andreas, 90610 Winkelhaid (DE)
(86) Internationale Anmeldenummer: PCT/EP2012/054137
(87) Internationale Veröffentlichungsnummer: WO 2013/131581

(56) Entgegenhaltungen:
- EP-A1- 0 660 352
- WO-A1-2011/057675
- DE-A1- 4 319 366
- DE-A1-102010 008 972
- US-A- 5 793 586

## Beschreibung

Die Erfindung betrifft eine Vorrichtung zum Schalten eines Gleichstromes in einem Pol eines Gleichspannungsnetzzweiges.

Der weltweit steigende Energiebedarf und die gleichzeitig gewünschte Verringerung des CO₂-Ausstoßes machen so genannte erneuerbare Energien immer attraktiver. Quellen erneuerbarer Energien sind beispielsweise seeseitig aufgestellte Windkraftanlagen oder aber Photovoltaikkraftanlagen in sonnenreichen Wüstenbereichen. Um die so erzeugte Energie ökonomisch nutzen zu können, kommt der Anbindung der erneuerbaren Energiequellen an ein Landversorgungsnetz eine immer größere Bedeutung zu. Vor diesem Hintergrund wird die Errichtung und der Betrieb eines vermaschten Gleichspannungsnetzes immer stärker diskutiert. Voraussetzung hierfür ist jedoch, dass Kurzschlussströme, die in einem solchen vermaschten Gleichspannungsnetz auftreten können, schnell und zuverlässig abgeschaltet werden können. Hierzu sind jedoch Gleichspannungsschalter erforderlich, die bisher am Markt nicht verfügbar sind. Aus dem Stand der Technik sind unterschiedliche Konzepte für einen solchen Gleichspannungsschalter bekannt.

In der WO 2011/057675 A1 ist ein Gleichspannungsschalter beschrieben, der einen Betriebsstrompfad mit einem mechanischen Schalter sowie einen Abschaltzweig aufweist, der dem Betriebsstrompfad parallel geschaltet ist. In dem Abschaltzweig ist eine Reihenschaltung von Leistungshalbleiterschaltern angeordnet, denen jeweils eine Freilaufdiode gegensinnig parallel geschaltet ist. Die aus Leistungshalbleiterschalter und Freilaufdiode bestehenden Schalteinheiten sind antiseriell angeordnet, wobei die abschaltbaren Leistungshalbleiterschalter in Reihe angeordnet sind und für jeden Leistungshalbleiterschalter ein entsprechender Leistungshalbleiterschalter mit entgegen gesetzter Durchlassrichtung vorgesehen ist. Auf diese Art und Weise kann der Strom in beiden Richtungen im Abschaltzweig unterbrochen werden. Im Betriebsstrompfad ist neben dem mechanischen Schalter auch ein elektronischer Hilfsschalter in Reihe zum mechanischen Schalter angeordnet. Im Normalbetrieb fließt der Strom über den Betriebsstrompfad und somit über den elektronischen Hilfsschalter sowie über den geschlossenen mechanischen Schalter, da die Leistungshalbleiterschalter des Abschaltzweiges einen erhöhten Widerstand für den Gleichstrom darstellen. Zum Unterbrechen beispielsweise eines Kurzschlussstromes wird der elektronische Hilfsschalter in seine Trennstellung überführt. Hierdurch steigt der Widerstand im Betriebsstrompfad an, so dass der Gleichstrom in den Abschaltzweig kommutiert. Der schnelle mechanische Trennschalter kann daher stromlos geöffnet werden. Der über den Abschaltzweig geführte Kurzschlussstrom kann durch die Leistungshalbleiterschalter unterbrochen werden. Zur Aufnahme der im Gleichspannungsnetz gespeicherten und beim Schalten abzubauenden Energie sind Ableiter vorgesehen, die den Leistungshalbleiterschaltern des Abschaltzweiges jeweils parallel geschaltet sind.

In der DE 694 08 811 T2 ist ein Gleichspannungsschalter beschrieben, bei dem zwei mechanische Schalter in Reihe geschaltet sind. Die aus den beiden mechanischen Schaltern bestehende Reihenschaltung ist durch einen Ableiter sowie einen Kondensator vor hohen Überspannungen geschützt. Lediglich einem der mechanischen Schalter ist ein ein- und abschaltbarer Leistungshalbleiterschalter parallel geschaltet. Beim Öffnen der mechanischen Schalter entsteht ein Lichtbogen. Die an dem Lichtbogen abfallende Spannung zündet den Leistungshalbleiterschalter, wodurch der parallele geöffnete mechanische Schalter kurzgeschlossen wird. Der Lichtbogen erlischt. Der über den Leistungshalbleiterschalter geführte Strom kann nun durch entsprechende Ansteuerung des Leistungshalbleiters unterbrochen werden.

In der US 5,999,388 ist ein Gleichspannungsleistungsschalter beschrieben, der seriell in eine Gleichspannungsleitung integrierbar ist. Er besteht aus einer Reihenschaltung von ein- und abschaltbaren Leistungshalbleiterschaltern, denen jeweils eine gegensinnige Freilaufdiode parallel geschaltet ist. Weiterhin ist parallel zu jedem Leistungshalbleiterschalter ein Ableiter, beispielsweise ein Varistor, zur Spannungsbegrenzung geschaltet. Der vorbekannte Gleichspannungsschalter ist rein elektronisch ausgeführt und schaltet somit im Vergleich zu marktüblichen mechanischen Schaltern erheblich schneller. Innerhalb weniger Mikrosekunden kann ein über den Gleichspannungsschalter fließender Kurzschlussstrom unterbrochen werden. Nachteilig ist jedoch, dass auch der Betriebsstrom über die Leistungshalbleiterschalter geführt werden muss. Hierdurch entstehen hohe Übertragungsverluste.

Die WO 2011/141055 offenbart einen Gleichspannungsschalter, der seriell in einen Pol eines Hochspannungsgleichstromnetzes geschaltet werden kann. Der Gleichspannungsschalter besteht aus einem mechanischen Schalter in Reihe zu einem Leistungshalbleiterschalter, dem wieder eine gegensinnige Freilaufdiode parallel geschaltet ist. Parallel zur Reihenschaltung aus Leistungshalbleiterschalter und mechanischem Schalter sind eine Reihenschaltung aus Spule und Kondensator, also ein LC-Zweig sowie ein Ableiter, geschaltet, der die über dem LC-Zweig abfallende Spannung begrenzt. Auch dem Leistungshalbleiterschalter ist ein Ableiter parallel geschaltet. Nach dem Öffnen des mechanischen Schalters wird der Leistungshalbleiterschalter mit der Eigenfrequenz des LC-Zweigs ein- und ausgeschaltet. Hierdurch wird eine Schwingung und schließlich ein Stromnulldurchgang im mechanischen Schalter erzeugt, so dass der entstehende Lichtbogen gelöscht werden kann.

Die DE 10 2010 008 972 A1 offenbart einen Stufenschalter für einen Stufentransformator mit zwei Lastzweigen, wobei jeder der zwei Lastzweige einen mechanischen Hauptkontakt aufweist, der einen Dauerstrom führt. Parallel zu jedem der Lastzweige ist ferner eine Reihenschaltung aus einem mechanischen Nebenkontakt und einer Halbleiter-Schalteinheit vorgesehen, mittels der die eigentliche Lastumschaltung vorgenommen wird.

Aufgabe der Erfindung ist es, eine Vorrichtung der eingangs genannten Art bereitzustellen, mit der Fehlerströme in einem Gleichspannungsnetz zuverlässig und kostengünstig abgeschaltet werden können, wobei im Normalbetrieb gleichzeitig geringe Verluste entstehen.

Die Erfindung löst diese Aufgabe durch eine Vorrichtung zum Schalten eines Gleichstroms in einem Pol eines Gleichspannungsnetzes mit zwei Anschlussklemmen zum seriellen Verbinden mit dem Pol, einen sich zwischen den Anschlussklemmen erstreckenden Hauptstromzweig, in dem zwei mechanische Schalter angeordnet sind, einem sich in Parallelschaltung zum Hauptstromzweig zwischen den Anschlussklemmen erstreckenden Nebenstromzweig, in dem ebenfalls zwei mechanische Schalter und/oder zwei Leistungshalbleiter angeordnet sind, einem Mittelzweig, der einen zwischen den mechanischen Schaltern angeordneten Mittelzweigpotenzialpunkt des Hauptstrompfades mit einem zwischen den mechanischen Schaltern oder den Leistungshalbleitern angeordneten Mittelzweigpotenzialpunkt des Nebenstromzweiges miteinander verbindet und der eine Leistungsschalteinheit aufweist, die eine Reihenschaltung aus zweipoligen Submodulen mit jeweils wenigstens einem Leistungshalbleiterschalter und Mittel zum Abbau einer beim Schalten frei werdenden Energie aufweist, und Kommutierungsmitteln zum Kommutieren des Gleichstroms in den Mittelzweig, so dass der gesamte zu Gleichstrom über den Mittelzweig geführt ist, wobei die Kommutierungsmittel wenigstens einen ansteuerbaren Leistungshalbleiter aufweisen.

Erfindungsgemäß ist eine so genannte H-Schaltung bereitgestellt, die zwei parallel zueinander verlaufende Zweige, nämlich einen Hauptstromzweig sowie einen Nebenstromzweig, aufweist. Die beiden parallelen Zweige erstrecken sich jeweils zwischen den beiden Anschlussklemmen, wobei jeder der besagten Zweige zwei mechanische Schalter aufweist. Der Potenzialpunkt zwischen den mechanischen Schaltern des Hauptstromzweiges ist mit dem Potenzialpunkt zwischen den beiden mechanischen Schaltern oder zwischen den Leistungshalbleiterschaltern des Nebenstromzweigs über einen Mittelzweig verbunden. In dem Mittelzweig ist eine Leistungsschalteinheit angeordnet, die ihrerseits eine Reihenschaltung aus zweipoligen Submodulen umfasst. Jedes Submodul verfügt über wenigstens einen ein- und abschaltbaren Leistungshalbleiterschalter, also IGBT, IGCT, GTO oder dergleichen, im Bedarfsfall mit jeweils gegensinnig paralleler Freilaufdiode. Stattdessen können jedoch auch rückwärts leitfähige Leistungshalbleiterschalter eingesetzt werden. Die Anzahl der Submodule richtet sich nach den jeweiligen Anforderungen. In jedem Fall müssen die Submodule der Leistungsschalteinheit in der Lage sein, die anliegenden Spannungen aufzunehmen und auch hohe Kurzschlussströme sicher und ausreichend schnell abzuschalten. Die im Gleichspannungsnetz gespeicherte und beim Abschalten frei gesetzte Energie wird durch zweckmäßige Mittel zum Abbau der Schaltenergie abgebaut. Hierbei handelt es sich beispielsweise um nicht lineare Widerstände, beispielsweise um Ableiter, Varistoren oder dergleichen. Übersteigt die an ihnen abfallende Spannung eine Schwellenspannung, verhalten sich diese Bauteile wie ohmsche Widerstände, wobei sie die beim Schalten frei werdende Energie in thermische Energie umwandeln und an die Außenatmosphäre abgeben. Zweckmäßigerweise sind die Mittel zum Abbauen der Schaltenergie in die Submodule integriert. Abweichend hiervon sind die nicht linearen Widerstände jeweils einem oder mehreren Submodulen parallel geschaltet. Darüber hinaus können die Submodule im Rahmen der Erfindung auch Energiespeicher aufweisen. Der zu schaltende Gleichstrom kann im Rahmen der Erfindung bei Normalbetrieb über den Hauptstromzweig allein geführt sein. Alternativ wird der Gleichstrom bei Normalbetrieb sowohl über den Hauptstromzweig als auch den Nebenstromzweig geführt. In jedem Fall ermöglicht die H-Schaltung, den Gleichstrom so in den Mittelzweig zu kommutieren, dass er unabhängig von der Richtung des Gleichstroms immer in nur einer Richtung über den Mittelzweig geführt wird. Die Leistungshalbleiter der Leistungsschalteinheit müssen daher grundsätzlich nur zum Schalten von Strömen in einer Richtung ausgelegt sein. Gegenströme im Mittelzweig müssen unter Umständen jedoch bei möglichen Netzpendelungen berücksichtigt werden.

Erfindungsgemäß sind ferner Kommutierungsmittel vorgesehen, die über wenigstens einen ansteuerbaren Leistungshalbleiter verfügen. Durch die Kommutierungsmittel ist es im Rahmen der Erfindung möglich geworden, die Kommutierung des zu schaltenden Gleichstroms zumindest von einem Abschnitt des Hauptstromzweiges in den Mittelzweig aktiv in Gang zu setzen. Hierzu wird der oder werden die Leistungshalbleiter der Kommutierungsmittel mittels eines Steuersignals so gesteuert, dass entweder der Widerstand in dem besagten Abschnitt des Hauptstromzweigs und gegebenenfalls des Nebenstromzweiges erhöht oder ein über den besagten Abschnitt oder die besagten Abschnitte geführter Kreisstrom erzeugt wird, der sich mit dem zu schaltenden Gleichstrom in etwa zu Null überlagert. Die Kommutierungsmittel unterstützen die mechanischen Schalter bei der Kommutierung des Gleichstroms in den Mittelzweig.

Vorteilhafterweise ist ein Ladezweig vorgesehen, der einerseits mit dem Erdpotenzial oder mit einem entgegengesetzt zum Pol polarisierten Gegenpol des Gleichspannungsnetzes verbunden ist und andererseits mit dem Mittelzweig verbunden oder verbindbar ist, wobei der Ladezweig über einen ohmschen Widerstand verfügt. Der Ladezweig dient sowohl zur Inbetriebnahme als auch zum Betreiben der Vorrichtung im Normalbetrieb. Ist der Ladezweig beispielsweise an dem Mittelzweigpotenzialpunkt des Nebenstromzweigs angeschlossen, ist der Hauptstromzweig über den Mittelzweig und den Ladezweig entweder mit dem Erdpotenzial oder dem Gegenpol des Gleichspannungsnetzes verbunden. An der Leistungsschalteinheit liegt somit eine Spannung an, die beispielsweise für den Betrieb der Elektronik der Leistungshalbleiterschalter der Leistungsschalteinheit eingesetzt werden kann. Weisen die Submodule im Mittelzweig Energiespeicher auf, können diese über den Ladezweig aufgeladen werden, wobei die Höhe des Ladestroms von der Auslegung des ohmschen Widerstands des Ladezweigs bestimmt wird. Der Ladezweig ist im Rahmen der Erfindung entweder fortwährend mit dem Mittelzweig verbunden oder aber er weist einen mechanischen Schalter auf, mit dem die Verbindung zwischen Ladezweig und Mittelzweig hergestellt und wieder unterbrochen werden kann. Erst aufgrund des ohmschen Widerstands ist es möglich, die Verbindung zwischen Ladezweig und Mittelzweig bei fehlerfreiem Netzbetrieb fortwährend bereitzustellen. Im Rahmen der Erfindung ist es auch nicht notwendig, den Ladezweig vor dem Abschalten eines Kurzschlussstromes von dem Mittelzweig zu trennen. Der Stromfluss wird im Rahmen der Erfindung jederzeit durch den ohmschen Widerstand des Ladezweigs begrenzt.

Ist die Leistungsschalteinheit betriebsbereit, kann beispielsweise ein Kurzschlussstrom durch die erfindungsgemäße Vorrichtung unterbrochen werden. Im Normalbetrieb fließt ein Gleichstrom über den Hauptstromzweig mit seinen zwei mechanischen Schaltern nahezu verlustfrei. Dies gilt bei symmetrischen Ausgestaltungen der erfindungsgemäßen Vorrichtung auch für den Nebenstromzweig. Im Fehlerfall öffnet der in Stromflussrichtung dem Mittelzweigpotenzialpunkt nachgeordnete Schalter des Hauptstromzweigs und der dem Mittelzweigpotenzialpunkt gegebenenfalls vorgelagerte mechanische Schalter des Nebenstromzweiges. Durch die Trennung der Kontakte der Schalter würde, wenn keine weiteren Maßnahmen vorgesehen wären werden, ein Lichtbogen gezogen. Die Kommutierungsmittel unterdrücken die Entstehung eines Lichtbogens im Idealfall vollständig. Durch das Öffnen der Schalter kommutiert der Strom vom Hauptstromzweig in den Mittelzweig und den unteren Teil des Nebenstromzweigs. Anschließend können die Leistungshalbleiterschalter der Leistungsschalteinheit den Kurzschlussstrom unterbrechen. Die hierbei frei werdende Energie wird durch die Mittel zum Abbau der beim Schalten frei werdenden Energie abgebaut. Schließlich öffnen auch die restlichen mechanischen Schalter der erfindungsgemäßen Vorrichtung. Der Kurzschlussstrom ist unterbrochen, der Mittelzweig ist galvanisch von den Leitungen getrennt.

Der Widerstand des Ladezweiges ist so hochohmig auszulegen, dass er zumindest zeitweise an der vollen auftretenden Gleichspannung betrieben werden und gleichzeitig so niederohmig, dass der zum Vorladen und dauerhaften Erhalt der Ladung der Energiespeicher erforderliche Ladestrom fließen kann. Zum Aufladen von Energiespeichern der Leistungsschalteinheit ist ein Spannungsabfall von einigen Kilovolt ausreichend. Der Widerstand des Ladezweiges kann daher sehr hochohmig ausgelegt werden. Die maximale Verlustleistung und die Baugröße des ohmschen Widerstands sind daher relativ gering.

Zweckmäßigerweise ist der Ladezweig mit dem Mittelzweigpotenzialpunkt des Nebenstromzweiges verbunden oder verbindbar. Gemäß dieser vorteilhaften Ausgestaltung der Erfindung fließt der Ladestrom vom Hauptstromzweig über den gesamten Mittelzweig. Alle im Mittelzweig angeordneten Energiespeicher können somit aufgeladen werden, wenn der in Stromflussrichtung erste mechanische Schalter des Hauptstromzweiges sich in seiner geschlossenen Stellung befindet.

Zweckmäßigerweise weist der Ladezweig einen mechanischen Schalter in Reihenschaltung zum ohmschen Widerstand auf, der zur Verbindung des Ladezweigs mit dem Mittelzweig eingerichtet ist. Bei dem mechanischen Schalter kann es sich aufgrund des ohmschen Widerstands, wie bereits ausgeführt wurde, um einen relativ langsamen mechanischen Schalter handeln. Der Schalter ist beispielsweise ein einfacher Trenner, der nahezu stromlos öffnet. Durch den Schalter wird der Widerstand des Ladezweigs, der auch als Vorladewiderstand bezeichnet werden kann, thermisch entlastet.

Vorteilhafterweise weisen die Submodule der Leistungsschalteinheit zumindest teilweise jeweils einen ein- und abschaltbaren Leistungshalbleiterschalter und eine gegensinnig parallel hierzu geschaltete Freilaufdiode auf. Alternativ hierzu kann jedes Submodul auch einen einzigen rückwärts leitfähigen Leistungshalbleiterschalter aufweisen. Als Leistungshalbleiterschalter kommen beispielsweise IGBTs, IGCTs, GTOs oder dergleichen in Betracht. In der Regel weist ein Leistungshalbleiterschalter mehrere in einem Gehäuse angeordnete Leistungshalbleiterschalterchips auf. Zur Verbindung der Lastanschlüsse der Leistungshalbleiterschalterchips dienen beispielsweise Bonddrähte. Abweichend hiervon können jedoch auch druckkontaktierte Leistungshalbleiterschalter im Rahmen der Erfindung eingesetzt werden, bei denen die Leistungshalbleiterschalterchips lastanschlussseitig über eine Druckkontaktierung miteinander verbunden sind. Solche Leistungshalbleiterschalter sind dem Fachmann jedoch bekannt, so dass auf deren Ausgestaltung hier nicht genauer eingegangen zu werden braucht.

Die ein- und abschaltbaren Leistungshalbleiterschalter der Submodule sind bevorzugt zum Abschalten von Strömen in einer Richtung ausgelegt.

Gemäß einer hiervon abweichenden Weiterentwicklung bilden die Submodule der Leistungsschalteinheit jedoch zwei Gruppen mit jeweils gleich orientierten Durchlassrichtungen ihrer Leistungshalbleiterschalter aus, wobei die Leistungshalbleiterschalter der einen Gruppe entgegengesetzt zu den Leistungshalbleiterschaltern der anderen Gruppe orientiert sind. Gemäß dieser vorteilhaften Weiterentwicklung kann der Strom nicht nur in beiden Stromrichtungen über den Abschaltzweig fließen, sondern auch Ströme in beiden Richtungen sicher abgeschaltet werden. Fließt der Strom beispielsweise aufgrund von Netzpendelungen in die erste Richtung, werden die Leistungshalbleiterschalter der ersten Gruppe angesteuert, um den Strom in der besagten ersten Richtung zu unterbrechen. Fließt der Strom in die entgegengesetzte zweite Richtung, kommen die Leistungshalbleiterschalter der zweiten Gruppe zum Einsatz.

Bei einer bevorzugten Ausgestaltung der Erfindung weisen die Submodule der Leistungsschalteinheit zumindest teilweise jeweils einen Energiespeicher und eine parallel zum Energiespeicher geschaltete Reihenschaltung aus zwei ein- und abschaltbaren Leistungshalbleiterschaltern mit jeweils einer gegensinnig parallel hierzu angeordneten Freilaufdiode auf, wobei eine Submodulanschlussklemme mit einem Potenzialpunkt zwischen den ein- und abschaltbaren Leistungshalbleiterschaltern und die andere Anschlussklemme mit einem Pol des Energiespeichers verbunden sind. Eine solche Submodultopologie wird auch als Halbbrücke bezeichnet.

Selbstverständlich kann in einem Submodul statt eines einzigen Leistungshalbleiterschalters auch eine synchron angesteuerte Reihenschaltung von Leistungshalbleiterschaltern eingesetzt werden. Die synchron angesteuerten Leistungshalbleiterschalter der Reihenschaltung verhalten sich dann genau wie ein einzelner Leistungshalbleiterschalter. Dies gilt im Übrigen auch für die weiter unten genauer beschriebenen Submodule, also auch für die Vollbrückenschaltung oder die Bremsstellerschaltung.

Zum Abbau einer beim Schalten freiwerdenden Energie, die im Gleichspannungsnetz gespeichert ist, sind für jedes Submodul der Leistungsschalteinheit wenigstens ein nichtlinearer Widerstand beispielsweise in Gestalt eines Ableiters und/oder ein Varistors vorgesehen. Der nichtlineare Widerstand ist beispielsweise dem gesamten Submodul parallel geschaltet.

Submodule der Leistungsschalteinheit, die als Halbbrücken ausgestaltet sind, können den Strom in nur einer Richtung unterbrechen. Soll der Stromfluss in zwei Richtungen unterbrochen werden, ist auch hier die Ausbildung von zwei Gruppen von Submodulen erforderlich, wobei die Submodule der einen Gruppe für die Unterbrechung des Stromes in einer ersten Richtung und die Submodule der anderen Gruppe für die Unterbrechung des Stromes in einer zur ersten Richtung entgegen gesetzten zweiten Richtung dienen.

Gemäß einer bevorzugten Ausgestaltung der Erfindung sind die Submodule der Leistungsschalteinheit jedoch zumindest teilweise als Vollbrückenschaltung ausgebildet und weisen daher einen Energiespeicher und zwei parallel zum Energiespeicher geschalteten Reihenschaltungen mit jeweils zwei ein- und abschaltbaren Leistungshalbleiterschaltern mit jeweils gegensinnig parallelen Freilaufdioden auf, wobei eine erste Anschlussklemme mit dem Potenzialpunkt zwischen den beiden Leistungshalbleiterschaltern der ersten Reihenschaltung und eine zweite Submodulanschlussklemme mit dem Potenzialpunkt zwischen den beiden Leistungshalbleiterschaltern der zweiten Reihenschaltung verbunden ist. Eine solche Vollbrückenschaltung ist in der Lage, Ströme in beiden Richtungen zu unterbrechen, also mit anderen Worten abzuschalten.

Wie bereits ausgeführt wurde, weist jedes Submodul der Leistungsschalteinheit zweckmäßigerweise einen Ableiter und/oder einen Varistor in Parallelschaltung entweder zum einzigen ein- und abschaltbaren Leistungshalbleiterschalter oder aber in Parallelschaltung zum Energiespeicher des Submoduls auf.

Vorteilhafterweise weisen die Submodule der Leistungsschalteinheit eine Reihenschaltung aus einem ein- und abschaltbaren Leistungshalbleiterschalter mit gegensinniger Freilaufdiode und einer Diode auf, welche die gleiche Durchlassrichtung wie die Freilaufdiode aufweist, wobei die Reihenschaltung einem Energiespeicher parallel geschaltet ist und eine erste Submodulanschlussklemme mit dem Potentialpunkt zwischen dem ein- und abschaltbaren Leistungshalbleiterschalter und der Diode und die andere Submodulanschlussklemme mit einem Pol des Energiespeichers verbunden und der ein und abschaltbare Leistungshalbleiterschalter zwischen den Submodulanschlussklemmen angeordnet ist. Ein solches Submodul kann als Halbbrücke mit nur einem steuerbaren Leistungshalbleiter bezeichnet werden. Eine entsprechende Ausgestaltung der Vollbrückenschaltung kann im Rahmen der Erfindung ebenfalls vorteilhaft sein. Eine solche Vollbrückenschaltung würde dann zwei steuerbare Leistungshalbleiterschalter aufweisen.

Abweichend hiervon sind die Submodule der Leistungsschalteinheit zumindest teilweise als Bremsstellermodule ausgebildet. Solche Bremsstellermodule weisen einen Energiespeicher auf, dem eine erste Reihenschaltung parallel geschaltet ist. Die erste Reihenschaltung besteht aus einem ein- und abschaltbaren Leistungshalbleiterschalter mit gegensinnig paralleler Freilaufdiode und einer gleichsinnig zur Freilaufdiode orientierten Diode. Darüber hinaus ist eine zweite Reihenschaltung vorgesehen, die dem Energiespeicher ebenfalls parallel geschaltet ist. Die zweite Reihenschaltung besteht aus einem ein- und abschaltbaren Leistungshalbleiterschalter mit gegensinnig paralleler Freilaufdiode und einer weiteren gleichsinnig zur Freilaufdiode orientierten Diode. Die Diode der zweiten Reihenschaltung überbrückt einen ohmschen Widerstand. Die erste Submodulanschlussklemme ist mit einem Pol des Energiespeichers und die zweite Submodulanschlussklemme mit dem Potenzialpunkt zwischen dem abschaltbaren Leistungshalbleiterschalter und der Diode der ersten Reihenschaltung verbunden. Solche Bremsstellermodule können die im Netz gespeicherte und beim Schalten abzubauende Energie besonders gut in thermische Energie umwandeln und an die Außenatmosphäre abführen.

Gemäß einer bevorzugten Ausgestaltung sind die Kommutierungsmittel im Mittelzweig in Reihe zur Leistungsschalteinheit angeordnet und zum Erzeugen eines über wenigstens einen der mechanischen Schalter des Haupstromzweigs fließenden Kreisstroms eingerichtet, der dem zu schaltenden Gleichstrom entgegengesetzt ist. Ein solcher Kreisstrom kann in beiden Maschen links und rechts vom Mittelzweig erzeugt werden, wobei jede Masche durch den Mittelzweig, einen Abschnitt des Haut- und einen Abschnitt des Nebenstrompfades ausgebildet ist. In der einen Masche ist er dem zu schaltenden Gleichstrom im Hauptstromzweig entgegengerichtet. Beide Ströme addieren sich idealerweise zu null, so dass anschließend der mechanische Schalter im besagten Abschnitt des Hauptstromzweiges stromlos öffnen kann. In der anderen Masche fließen Kreisstrom und abzuschaltender Gleichstrom im Hauptstromzweig jedoch in der gleichen Richtung und verstärken sich daher. Bei symmetrischer Ausgestaltung der erfindungsgemäßen Vorrichtung gilt entsprechendes für den Nebenstromzweig, so dass auch im Nebenstromzweig ein mechanischer Schalter stromlos öffnet. Dabei sind die beiden stromlos öffnenden Schalter in Richtung des Gleichstroms im Nebenstromzweig und im Hauptstromzweig nach dem jeweiligen Mittelzweigpotenzialpunkt angeordnet. Ein äußerer Strom, also ein außerhalb des erfindungsgemäßen Gleichspannungsschalters fließender Strom kann erst beeinflusst werden, wenn mindestens ein mechanischer Schalter des Hauptstromzweiges geöffnet ist und ein Fluss des zu schaltenden Gleichstroms über den Nebenstromzweig entweder durch einen ebenfalls geöffneten mechanischen Schalter oder eine Diode verhindert ist. Dabei sind die Kommutierungsmittel so ausgestaltet, dass sie eine so hohe Gegenspannung in dem benötigten Zeitfenster in der besagen Masche erzeugen, dass der Stromfluss im Hauptstromzweig unterdrückt und der dem Mittelzweigpotenzialpunkt des Hauptstromzweigs in Flussrichtung des Gleichstroms nachgeordnete mechanische Schalter stromlos geöffnet werden kann.

Zweckmäßigerweise weisen die Kommutierungsmittel einen Stromsensor auf, der im Hauptstromzweig angeordnet ist. Der Stromsensor ist mit einer Steuerung- oder Regelungseinheit der erfindungsgemäßen Vorrichtung verbunden. Der Stromsensor erfasst den über den Hauptstromzweig fließenden Strom und stellt Strommesswerte für die Regelungseinheit bereit. Die Regelungseinheit überprüft die empfangenen Strommesswerte auf das Vorliegen eines Eingriffkriteriums. Ein solches Eingriffskriterium ist beispielsweise ein zu großer Stromanstieg, di/dt, oder liegt dann vor, wenn die gemessenen Stromwerte einen Stromschwellenwert über ein vorgegebenes Zeitfenster hinweg überschreiten. Grundsätzlich sind jedoch beliebige Verknüpfungen mit weiteren Messwerten von Schutzgeräten oder dergleichen oder weitere Kriterien im Rahmen der Erfindung möglich. Liegt ein solches Eingriffskriterium vor, wird der Strom in den Mittelzweig kommutiert und der oder die mechanischen Schalter geöffnet. Sobald die mechanischen Schalter Spannung aufnehmen können, wird der nun über den Mittelzweig fließende Strom begrenzt oder abgeschaltet. Soll der Strom im Mittelzweig nur begrenzt aber nicht abgeschaltet werden, werden nur einige Submodule der der Leistungsschalteinheit abgeschaltet. Ist parallel zu den abgeschalteten Submodulen ein nicht linearer Widerstand wie beispielsweise ein Ableiter geschaltet, entfaltet dieser seine dahin gehende Wirkung, dass der elektrische Widerstand des Mittelzweiges erhört wird. Der über den Mittelzweig fließende Strom wird daher begrenzt. Ist die Begrenzung, beispielsweise nach der schnellen Behebung einer Störung, überflüssig geworden, können die mechanischen Schalter der Hauptstromzweiges wieder geschlossen werden, so dass der Strom wieder nahezu verlustfrei über den Hauptstromzweig und gegebenenfalls Nebenstromzweig fließt.

Bei einer diesbezüglich zweckmäßigen Weiterentwicklung ist der Ladezweig mit dem Potenzialpunkt zwischen Leistungsschalteinheit und den Kommutierungsmitteln verbunden. Eine solche Anbindung des Ladezweiges zwischen Kommutierungsmittel und Leistungsschalteinheit ermöglicht es, zum Laden der von Energiespeichern der Kommutierungsmittel auch Teile des Nebenstromzweigs für den Ladestrom zu nutzen. Dies ist insbesondere dann vorteilhaft, wenn die Kommutierungsmittel Submodule aufweisen, die als so genannte Halbbrücke ausgestaltet sind.

Gemäß einer bevorzugten Ausgestaltung der Erfindung bilden die Kommutierungsmittel eine Reihenschaltung von zweipoligen Submodulen aus, wobei jedes Submodul über einen Energiespeicher und eine Leistungshalbleiterschalter in Parallelschaltung zum Energiespeicher verfügt. Mit Hilfe der Leistungshalbleiterschaltung ist die an den Submodulanschlussklemmen abfallende Spannung des zweipoligen Submoduls einstellbar. Entweder wird die an dem Energiespeicher abfallende Spannung an die Submodulanschlussklemmen gelegt oder eine Nullspannung, also keine Spannung. Aufgrund der Reihenschaltung kann daher die an der gesamten Reihenschaltung der Submodule der Kommutierungsmittel abfallende Spannung stufenweise eingestellt werden, wobei die Höhe der Stufen der an dem Energiespeicher eines Submoduls abfallenden Spannung entspricht. Je höher die in der besagten Masche durch die Kommutierungsmittel erzeugte Spannung ist, desto höher ist der von dieser Spannung getriebene Kreisstrom.

Die Ausgestaltung der Leistungshalbleiterschaltung der Kommutierungsmittel kann, wie bereits im Zusammenhang mit den Submodulen der Leistungsschalteinheit beschrieben, entweder eine Halbbrücken- oder aber eine Vollbrückenschaltung sein. Ist die Leistungshalbleiterschaltung eine Halbbrückenschaltung, ist lediglich eine Reihenschaltung von zwei abschaltbaren Leistungshalbleiterschaltern mit jeweils gegensinnig paralleler Freilaufdiode vorgesehen, wobei eine erste Submodulanschlussklemme mit dem Potenzialpunkt zwischen den ein- und abschaltbaren Leistungshalbleiterschaltern und eine weitere Submodulanschlussklemme mit einem Pol des Energiespeichers verbunden ist. Die als Halbbrückenschaltung ausgebildeten Submodule der Kommutierungsmittel müssen so orientiert sein, dass eine Gegenspannung mit der gewünschten Polarität in dem Betriebsstrompfad erzeugbar ist. Dies ist in der Regel dann der Fall, wenn die Halbbrückenschaltungen der Kommutierungsmittel entgegengesetzt orientiert sind zu den Halbbrückenschaltungen der Submodule der Leistungsschalteinheit.

Abweichend davon ist die Leistungshalbleiterschaltung der Submodule der Kommutierungsmittel gemeinsam mit dem Energiespeicher als Vollbrückenschaltung ausgebildet, wobei, wie bereits weiter oben beschrieben wurde, zwei Reihenschaltungen vorgesehen sind. Die beiden Reihenschaltungen sind parallel zum Energiespeicher geschaltet und weisen jeweils zwei ein- und abschaltbare Leistungshalbleiterschalter mit jeweils gegensinnig paralleler Freilaufdiode auf. Statt Leistungshalbleiterschalter mit Freilaufdiode können auch rückwärts leitfähige Leistungshalbleiterschalter eingesetzt werden. Der Potenzialpunkt zwischen den beiden Leistungshalbleiterschaltern ist jeweils mit einer Submodulanschlussklemme verbunden, so dass an den Submodulanschlussklemmen entweder die an dem Energiespeicher abfallende Spannung, eine Nullspannung oder aber die inverse Energiespeicherspannung erzeugbar ist. Die Vollbrückenschaltung kann somit Spannungen erzeugen, die unterschiedliche Polaritäten aufweisen. Diese sind insbesondere vorteilhaft, wenn Gegenspannungen für Ströme in beiden Richtungen erzeugt werden sollen.

Als Energiespeicher der Submodule sowohl der Kommutierungsmittel als auch der Leistungsschalteinheit ist beispielsweise ein Kondensator vorgesehen.

Gemäß einer hiervon abweichenden Ausgestaltung der Erfindung sind die Kommutierungsmittel als Kommutierungshalbleiterschalter ausgebildet, die im Hauptstromzweig angeordnet sind. Die Kommutierungshalbleiterschalter sind wie die anderen Leistungshalbleiterschalter ein- und abschaltbar und weisen im Bedarfsfall eine gegensinnig parallele Freilaufdiode auf. Statt der Parallelschaltung von Leistungshalbleiterschaltung und Freilaufdiode können rückwärts leitfähige Leistungshalbleiterschalter eingesetzt werden. Zum Abbau einer beim Schalten frei werdenden Energie kann den Leistungshalbleiterschaltern ein Ableiter, ein Varistor oder ein sonstiger nicht linearer Widerstand parallel geschaltet werden. Auch Energiespeicher wie Kondensatoren oder dergleichen können zum Abbau von Energie eingesetzt werden. Dabei sind die Kommutierungshalbleiterschalter zwischen dem Potenzialpunkt des Mittelzweigs, also dem Mittelzweigpotenzialpunkt des Hauptstromzweigs, und einem der mechanischen Schalter des Hauptstromzweigs angeordnet. Somit sind zwei Kommutierungshalbleiterschalter mit gegensinnig paralleler Freilaufdiode und im Bedarfsfall Ableiter als Mittel zum Abbau einer beim Schalten frei werdenden Energie vorgesehen. Ein nicht linearer Widerstand ist jedoch nicht immer zwingend erforderlich und kann im Rahmen der Erfindung je nach Anforderung entfallen. Zum Kommutieren eines über den Hauptstromzweig fließenden Stroms in den Mittelzweig wird der in Richtung des Gleichstromflusses dem Mittelzweigpotenzialpunkt nachgeordnete Kommutierungsschalter in seine Unterbrecherstellung überführt, in der ein Stromfluss über den Kommutierungsschalter unterbrochen ist. Wird der Widerstand über den Hauptstromzweig zu groß, kommutiert der Gleichstrom in den Mittelzweig und kann dort nach dem Öffnen der mechanischen Schalter gezielt unterbrochen werden. Zeitgleich mit der Ansteuerung des Kommutierungshalbleiterschalters wird auch der dem Kommutierungshalbleiterschalter in Stromflussrichtung nachgeordnete mechanische Schalter geöffnet. Die Durchlassrichtung des Kommutierungshalbleiterschalters ist so gewählt, dass ein vom Mittelzweigpotenzialpunkt zum jeweiligen zugeordneten mechanischen Schalter fließender Strom von dem Kommutierungshalbleiterschalter unterbrochen werden kann. Um beide Stromrichtungen unterbrechen zu können, sind die beiden Kommutierungshalbleiterschalter gemäß diesem Ausführungsbeispiel gegensinnig zueinander orientiert.

Weist der Nebenstromzweig keine Kommutierungshalbleiterschalter auf, sind die mechanischen Schalter im Normalbetrieb geöffnet, da ansonsten der Stromfluss aufgrund des erhöhten Widerstands im Hauptstromzweig sonst über den Nebenstromzweig fließen würde. Der Nebenstromzweig muss daher schnell schließende mechanische Schalter aufweisen, um eine Kommutierung in dem Mittelzweig zu gewährleisten.

Gemäß einer bevorzugten Ausgestaltung der Erfindung weist daher der Nebenstromzweig ebenfalls zwei Kommutierungshalbleiterschalter auf, die wie die Kommutierungsschalter des Hauptstromzweigs angeordnet und orientiert sind. Bei Normalbetrieb kann der Strom somit sowohl über den Hauptstromzweig als auch über den Nebenstromzweig fließen. Zum Kommutieren des Stromes in dem Mittelzweig werden daher einmal der dem Mittelzweigpotenzialpunkt des Hauptstromzweigs nachgeordnete Kommutierungsschalter im Hauptstromzweig sowie der dem Mittelzweigpotenzialpunkt des Nebenstromzweigs in Stromrichtung vorgelagerte Kommutierungsschalter in ihre jeweilige Trennstellung überführt.

Der Nebenstromzweig kann anstelle zweier mechanischer Schalter auch Leistungshalbleiter aufweisen, wobei der Mittelzweigpotenzialpunkt zwischen den besagten Leistungshalbleitern angeordnet ist. Die besagten Leistungshalbleiter weisen eine entgegengesetzt orientierte Durchlassrichtung auf und sind beispielsweise als Dioden oder Thyristoren ausgestaltet. Sie verhindern einen Stromfluss über den Nebenstromzweig bei Normalbetrieb.

Zweckmäßigerweise sind die mechanischen Schalter des Hauptstromzweiges als schnelle Schalter ausgebildet und zum Öffnen innerhalb von 1 ms bis 10 ms eingerichtet. Die mechanischen Schalter des Nebenstromzweigs sind beispielsweise jedoch vergleichsweise langsame mechanische Schalter, die in einem Zeitbereich von 10 ms bis 60 ms öffnen. Solche schnellen Schalter weisen eine geringe Schaltmasse auf, die beim Schalten bewegt werden muss. Darüber hinaus sind schnell ansprechende Antriebe, beispielsweise elektrodynamische Antriebe, erforderlich. Derzeit handelsübliche Leistungshalbleiterschalter schalten in der Regel in einer Größenordnung von 10 ms bis 50 ms ab. Solche handelsüblichen Schalter sind beispielsweise im Nebenstromzweig angeordnet. Sie werden vor dem Auftreten eines Fehlerfalls geöffnet, wobei die Richtung des zu schaltenden Gleichstroms bekannt ist. Allerdings sind auch mechanische Schalter bekannt, die innerhalb weniger Millisekunden öffnen.

Gemäß einer weiteren Variante der Erfindung ist es zweckmäßig, dass die erfindungsgemäße Vorrichtung ebenfalls modular eingesetzt wird und somit als bipolares oder zweipoliges Bauteil in einer Reihenschaltung Verwendung findet.

Abschließend sei darauf hingewiesen, dass ein- und abschaltbare Leistungshalbleiterschalter hier zwar immer im Zusammenhang mit jeweils einer gegensinnig parallelen Freilaufdioden oder als rückwärts leitfähige Leistungshalbleiter offenbart sind. Dies ist jedoch in erster Linie dem Umstand geschuldet, dass abschaltbare Leistungshalbleiter wie IGBTs, IGCTs, GTOs oder dergleichen in der Regel immer mit einer gegensinnig parallelen Freilaufdiode im Markt vertrieben werden. Eine solche gegensinnige Freilaufdiode, dient dem Schutz des Leistungshalbleiterschalters, der gegenüber einer Spannung entgegengesetzt zu seiner Durchlassrichtung äußerst empfindlich ist. Die besagte Freilaufdiode ist jedoch nicht in allen hier gezeigten Fällen zwingend erforderlich. Diese Fälle sind dem Fachmann klar ersichtlich, so dass hierauf nicht im Einzelfall gesondert hingewiesen wird. Realisierungen der Erfindung, bei denen die gegensinnig parallel zum Leitungshalbleiterschalter angeordnete Freilaufdiode funktionsbedingt entfallen kann, sollen jedoch vom Schutzumfang mit umfasst sein.

Weitere zweckmäßige Ausgestaltungen und Vorteile der Erfindung sind Gegenstand der nachfolgenden Beschreibung von Ausführungsbeispielen unter Bezug auf die Figuren der Zeichnung, wobei gleiche Bezugszeichen auf gleich wirkende Bauteile verweisen und wobei
- Figur 1: ein erstes Ausführungsbeispiel der erfindungsgemäßen Vorrichtung,
- Figuren 2 und 3: das Ausführungsbeispiel gemäß Figur 1 in unterschiedlichen Stellungen, um das Aufladen der Vorrichtung gemäß Figur 1 schrittweise zu verdeutlichen,
- Figur 4: ein weiteres Ausführungsbeispiel der erfindungsgemäßen Vorrichtung,
- Figuren 5 bis 8: Ausführungsbeispiele der Submodule für einen Einsatz in der erfindungsgemäßen Vorrichtung und
- Figuren 9 bis 14: weitere Ausführungsbeispiele der erfindungsgemäßen Vorrichtung zeigen.

Figur 1 zeigt ein Ausführungsbeispiel der erfindungsgemäßen Vorrichtung 1, die zwei Anschlussklemmen 2 und 3 aufweist, mit denen die Vorrichtung 1 seriell in einen Pol, also eine Leitung eines Gleichspannungsnetzes, geschaltet werden kann. Die Vorrichtung 1 dient zum Unterbrechen eines Stromflusses in dem Pol des Gleichspannungsnetzes und kann somit als Gleichspannungsschalter bezeichnet werden.

Die Vorrichtung 1 weist einen Hauptstromzweig 4 sowie einen Nebenstromzweig 5 auf. In dem in Figur 1 gezeigten Ausführungsbeispiel sind beide Strompfade gleichberechtigt und weisen mit anderen Worten den in etwa gleichen elektrischen Widerstand auf. Ein zwischen den Anschlussklemmen 2 und 3 fließender Gleichstrom fließt somit sowohl über den Hauptstromzweig 4 als auch über den Nebenstromzweig 5. Sowohl der Hauptstromzweig 4 als auch der Nebenstromzweig 5 weisen jeweils zwei mechanische Schalter 6, 7, 8 und 9 auf. Zwischen den mechanischen Schaltern 6 und 7 des Hauptstromzweigs 4 ist ein Mittelzweigpotenzialpunkt 10 ausgebildet. Der Mittelzweigpotenzialpunkt 10 ist über einen Mittelzweig 11 mit einem Mittelzweigpotenzialpunkt 12 des Nebenstromzweigs 5 verbunden. Der Mittelzweig 11 weist eine Leistungsschalteinheit 13 auf, die über eine Reihenschaltung von Submodulen 14 verfügt, auf deren Ausgestaltung später noch genauer eingegangen werden wird. Bereits hier sei gesagt, dass jedes der Submodule 14 wenigstens einen ein- und abschaltbaren Leistungshalbleiterschalter aufweist, dessen Durchlassrichtung von dem Mittelzweigpotenzialpunkt 10 des Hauptstromzweigs 4 zum Mittelzweigpotenzialpunkt 12 des Nebenstromzweigs 5 orientiert ist. Somit können in dieser Richtung über die Leistungsschalteinheit 13 fließende Ströme durch die ein- und abschaltbaren Leistungshalbleiterschalter der Leistungsschalteinheit 13 gezielt unterbrochen werden. Zur Aufnahme der hierbei frei werdenden Schaltenergie dienen Mittel zur Aufnahme der beim Schalten frei werdenden Energie, also beispielsweise nicht lineare Widerstände wie Ableiter oder Varistoren. Diese Ableiter sind entweder Teil der Submodule, wie gezeigt, oder sind einem oder mehreren Submodulen parallel geschaltet.

In Figur 1 sind ferner Kommutierungsmittel 34 erkennbar, auf deren Ausgestaltung später ebenfalls noch genauer eingegangen wird. Die Kommutierungsmittel 34 weisen in jedem Fall wenigstens einen ein- und abschaltbaren Leistungshalbleiterschalter auf, der figürlich in Figur 1 nicht dargestellt ist. Die Kommutierungsmittel 34 bewirken bei entsprechender Ansteuerung des oder der Leistungshalbleiterschalter eine Kommutierung des abzuschaltenden Gleichstroms in den Mittelzweig 11.

Zum Hochfahren der Elektronik und gegebenenfalls zum Laden der Energiespeicher der Leistungsschalteinheit 13 und gegebenenfalls der Kommutierungsmittel ist ein Ladezweig 15 vorgesehen, der einen ohmschen Widerstand 16 als Vorladewiderstand sowie einen mechanischen Schalter 17 aufweist, der hier als Trennschalter ausgebildet ist. Der Ladezweig 15 ist im in Figur 1 gezeigten Ausführungsbeispiel mit dem Erdpotenzial verbunden. Abweichend hiervon ist der Ladezweig 15 jedoch mit dem Gegenpol, also beispielsweise einem Minuspol eines Gleichspannungsnetzes, verbunden, wohingegen die Anschlussklemmen 2 und 3 mit dem Pluspol des Gleichspannungsnetzes verbunden sind. Bei beiden Varianten würde nach Beaufschlagung der Anschlussklemme 2 mit der Polspannung und dem Schließen des Schalters 17 bei geschlossenem mechanischen Schalter 6 die Möglichkeit bestehen, eine an den ein- und abschaltbaren Leistungshalbleiterschaltern abfallende Spannung zur Energieversorgung der Elektronik der Leistungshalbleiterschalter abzugreifen und somit die Leistungsschalteinheit 13 betriebsbereit zu machen. Darüber hinaus besteht die Möglichkeit, in den Submodulen 14 angeordnete Energiespeicher kontrolliert aufzuladen, wobei die Höhe des Ladestroms durch die Größe des ohmschen Widerstands 16 festgelegt wird. Der ohmsche Widerstand ist so ausgelegt, dass er zumindest zeitweise an der vollen Spannung betrieben werden kann, die zwischen dem Pol und dem Erdpotenzial beziehungsweise dem Gegenpol abfällt. Grundsätzlich kann der Schalter 17 bei entsprechend hoher Auslegung des Widerstandes 16 permanent geschlossen bleiben. Abweichend davon kann er zur Entlastung des ohmschen Widerstands 16 dienen, die bei Öffnung des Schalters 17 eintritt.

In den Figuren 2 und 3 ist das Aufladen von Energiespeichern der Submodule 14 der Leistungsschalteinheit 13 und ggf. der nicht gezeigten Submodule der Kommutierungsmittel 34 verdeutlicht. Hierzu werden zunächst lediglich die mechanischen Schalter 6 und 17 geschlossen. Der Ladestrom I fließt nun von der Anschlussklemme 2 über den Schalter 6 durch den Mittelzweig 11 und den Ladezweig 15 zur Erde hin ab. Zunächst werden Energiepuffer der Elektronik der Leistungshalbleiterschalter aufgeladen, anschließend die Hochspannungsenergiespeicher der Submodule 14. Ist die Leistungsschalteinheit 13 betriebsbereit, wird der Schalter 7 geschlossen. Der Hauptstrom fließt nun über die mechanischen Schalter 6 und 7 zur Anschlussklemme 3. Der über den Mittelzweig 11 fließende Ladestrom bleibt jedoch so lange erhalten, wie die Schalter 8 und 9 des Nebenstromzweiges 5 geöffnet sind.

Figur 4 zeigt ein weiteres Ausführungsbeispiel der erfindungsgemäßen Vorrichtung 1, die weitestgehend dem Ausführungsbeispiel gemäß Figur 1 entspricht, wobei jedoch die Schalter 8 und 9 zwischen Anschlussklemme 2 und einem Verzweigungspunkt 18 zwischen Hauptstromzweig 4 und Nebenstromzweig 5 beziehungsweise zwischen dem Verzweigungspunkt 19 und der Anschlussklemme gewandert sind. An ihrer Stelle im Nebenstromzweig sind Leistungshalbleiter 20 und 21 in Gestalt von Dioden vorgesehen, die verhindern, dass ein Strom von der Anschlussklemme 2 beziehungsweise 3 über den Nebenstromzweig 5 direkt in den Ladezweig 15 fließt, ohne über den Mittelzweig 11 geführt zu werden. Die Schalter 8 und 9 zwischen den Anschlussklemmen 2 und 3 und den Verzweigungspunkten 18 beziehungsweise 19 können grundsätzlich entfallen. Sie ermöglichen jedoch das kontrollierte Anschalten eines Gleichspannungsnetzabschnitts und die galvanische Abtrennung der Einheit vom Gleichspannungsnetz.

Beispiele möglicher Submodule 14 für die erfindungsgemäße Vorrichtung 1 sind in den Figuren 5, 6, 7 und 8 dargestellt. Das in Figur 5 dargestellte Submodul 14 weist lediglich einen einzigen ein- und abschaltbaren Leistungshalbleiterschalter 22 mit gegensinnig parallel geschalteter Freilaufdiode 23 auf. Ein solches Submodul 14 kann bei den Ausführungen der Erfindung gemäß der Figuren 1 bis 4 nur als Bestandteil der Leistungsschalteinheit 13, nicht jedoch als Bestandteil der Kommutierungsmittel 34 dienen, da diese bei einer Anordnung im Mittelzweig 11 einen Energiepspeicher aufweisen müssen, um einen Kreisstrom zu erzeugen. Der Parallelschaltung von Leistungshalbleiterschalter 23 und Freilaufdiode ist ein Ableiter 24 parallel geschaltet, der die beim Schalten frei werdende Schaltenergie aufnimmt. Bei dem Ableiter 24 handelt es sich somit um ein Mittel zur Aufnahme der beim Schalten frei werdenden Energie. Statt einem einzigen ein- und abschaltbaren Leistungshalbleiter ist es im Rahmen der Erfindung auch möglich eine Reihenschaltung gleichzeitig ansteuerbarer ein- und abschaltbarer Leistungshalbleiter einzusetzen, wobei ein einziger Ableiter der gesamten Reihenschaltung parallel geschaltet ist.

Die Anzahl der Submodule 14 in der Leistungsschalteinheit 13 ist von der Sperrfähigkeit der Leistungshalbleiterschalter 22, in diesem Fall IGBTs, abhängig. Diese liegt derzeit im Bereich von bis zu 6,5 kV. Die Spannung in Hochspannungsgleichstromnetzen, die derzeit fast ausschließlich als Punktzu-Punkt-Verbindungen ausgestaltet sind, liegt in der Regel zwischen 300 und 500 kV. Auch 800kV-Übertragungsleitungen sind bekannt. Die Ableiter 24 sind so dimensioniert, dass diese gemeinsam bei anliegender Betriebsspannung sperren, also nicht leitend sind. Übersteigt die an ihnen abfallende Spannung jedoch eine Maximalspannung, werden diese leitend, so dass ein kontrollierter Stromfluss ermöglicht ist, wobei sich die Ableiter 24 erwärmen und die Elektroenergie als thermische Energie an die Außenatmosphäre abgeben. Die Anzahl der in Reihe geschalteten Ableiter 24 entspricht der Anzahl der nicht leitenden, also unterbrochenen, Submodule. Werden also nicht Submodule 14 in ihre Unterbrecherstellung überführt, kann ein Stromfluss kontrollierter Größe über die Ableiter festgelegt werden. Dies dient beispielsweise dem kontrollierten Anschluss eines Netzabschnitts.

Figur 6 zeigt ein Submodul 14, das eine so genannte Halbbrücke ausbildet. Die Halbbrücke besteht aus einem Energiespeicher 25, hier einem Hochspannungskondensator, sowie einer Reihenschaltung 26, die dem Energiespeicher 25 parallel geschaltet ist. Die Reihenschaltung 26 weist zwei in Reihe zueinander geschaltete ein- und abschaltbare Leistungshalbleiterschalter in Gestalt von IGBTs 22 auf, denen jeweils eine Freilaufdiode 23 gegensinnig parallel geschaltet ist. Eine erste Anschlussklemme 27 ist mit dem Potenzialpunkt zwischen den beiden Leistungshalbleiterschaltern 22 der Reihenschaltung 26 verbunden. Die zweite Anschlussklemme 28 liegt auf dem Potenzial eines der Pole des Energiespeichers 25. Zwischen den Anschlussklemmen 27 und 28 ist ein Überbrückungsschalter 29 vorgesehen, mit dem das Submodul 14 im Fehlerfall überbrückt werden kann. Bei Ausfall eines einzelnen Submoduls bleibt die gesamte Leistungsschalteinheit 13 funktionsfähig. Zur Aufnahme hoher Kurzschlussströme ist zwischen den Submodulanschlussklemmen 27 und 28 eine Diode 30 angeordnet. Diese unterstützt die ebenfalls zwischen den Submodulanschlussklemmen 27 und 28 angeordnete Freilaufdiode 23 im Falle hoher Ströme, die über das Submodul 14 fließen. Statt einer Diode 30 kann auch ein Thyristor eingesetzt werden. Ein Überbrückungsschalter 29 und eine Diode 30 oder ein Thyristor 30 zwischen den Klemmen, ist jedoch nicht immer zwingend erforderlich. Wird das Submodul 14 beispielsweise in einer Leistungsschalteinheit 13 zum Abschalten des über den Mittelzweig 11 fließenden Stroms eingesetzt kann die Diode 30 oder ein an Stelle der Diode eingesetzter Thyristor ersatzlos entfallen. Darüber hinaus können im Rahmen der Erfindung auch druckkontaktierte Leistungshalbleiter mit einer so genannten "Conduct on Fail"-Eigenschaft eingesetzt werden, die also im Fehlerfall leitend werden. Dies würde die Diode 30 in der Regel entbehrlich machen. Schließlich sei darauf hingewiesen, dass an Stelle von zwei einzelnen Leistungshalbleiterschaltern jeweils eine also insgesamt zwei Reihenschaltungen von Leistungshalbleiterschaltern eingesetzt werden können. Die Halbbrücke weist darüber hinaus wieder einen Ableiter 24 auf, der dem Energiespeicher 25 parallel geschaltet ist. Auch dieser Ableiter 24 dient wieder zur Aufnahme von beim Schalten frei werdender Energie. Der Ableiter 24 ist bei einem von Figur 6 abweichenden Ausführungsbeispiel zwischen den Submodulklemmen 27 und 28 angeordnet. Allerdings kann die Halbbrückenschaltung gemäß Figur 6 den Stromfluss nur von der ersten Submodulanschlussklemme 27 in Richtung der zweiten Submodulanschlussklemme 28 unterbrechen. In der entgegengesetzten Richtung fließt der Strom ungehindert und ungesteuert über die Freilaufdiode 23 und gegebenenfalls über die Kurzschlussdiode 30. Durch die im Rahmen der Erfindung gewählte H-Schaltung fließt der abzuschaltende Strom jedoch grundsätzlich nur in einer Richtung über den Mittelzweig 11, so das eine den Strom schaltende Halbbrücke als Submodul 14 im Mittelzweig 11 besonders bevorzugt ist. An dieser Stelle sei darauf hingewiesen, dass zum Schalten oder Begrenzen des Stromes der in Figur 6 obere Leistungshalbleiterschalter 22, der also nicht zwischen den Submodulanschlussklemmen 28, 29 angeordnet ist, auch entfallen kann. Die Reihenschaltung 26 gemäß Figur 6 entspräche dann der Reihenschaltung 26 gemäß Figur 8. Ein solches Halbbrücken-Submodul 14 ist jedoch nicht für die Erzeugung von Kreisströmen und somit nicht als Bestandteil von Kommutierungsmitteln 34 im Mittelzweig 11 geeignet, auf die später noch genauer eingegangen werden wird.

Figur 7 verdeutlicht ein Submodul 14, das als Vollbrückenschaltung realisiert ist. Auch die Vollbrückenschaltung gemäß Figur 7 verfügt über einen Energiespeicher 25 und eine erste Reihenschaltung 26 zweier IGBTs 22 mit gegensinnig paralleler Freilaufdiode 23. Darüber hinaus ist jedoch eine zweite Reihenschaltung 31 vorgesehen, die ebenfalls parallel zum Energiespeicher 25 geschaltet ist und die ebenfalls zwei IGBTs 22 in Reihe zueinander mit jeweils gegensinnig paralleler Freilaufdiode 23 aufweist. Die erste Submodulanschlussklemme 27 ist mit dem Potenzialpunkt zwischen den IGBTs 22 der ersten Reihenschaltung, wohingegen die zweite Submodulanschlussklemme 28 mit dem Potenzialpunkt zwischen den IGBTs 22 der zweiten Reihenschaltung 31 verbunden ist. Die Halbbrückenschaltung gemäß Figur 6 ist in der Lage, je nach Ansteuerung der IGBTs 22 entweder die an dem Kondensator 25 abfallende Kondensatorspannung Uc oder aber eine Spannung null, also eine Nullspannung, an den Submodulanschlussklemmen 27 und 28 zu erzeugen. An den Submodulanschlussklemmen 27 und 28 ist darüber hinaus nicht die an dem Energiespeicher 25 abfallende Kondensatorspannung Uc erzeugbar sowie eine Nullspannung, sondern auch die inverse Kondensatorspannung -Uc. Somit sind die Submodulanschlussklemmen 27, 28 der Vollbrückenschaltung unterschiedlich polarisierbar. Es sei auch hier wieder darauf hingewiesen, dass bei jeder Reihenschaltung 26 und/oder 31 einer der IGBTs 22, beispielsweise der in Figur 7 jeweils oben dargestellte IGBT 22, ersatzlos entfallen kann. Ein solches Vollbrücken-Submodul 14 mit insgesamt zwei oder drei ein- und abschaltbaren Leistungshalbleitern 22 eignet sich zwar zum Schalten oder Begrenzen des Stromes im Mittelzweig 11 als Teil der Leistungsschalteinheit 13. Die Erzeugung eines Kreisstromes ist mit einem solchen Submodul 14 jedoch nicht möglich. Ein Vollbrücken-Submodul 14 mit zwei oder drei ein- und abschaltbaren Leistungshalbleiterschaltern 22 eignet sich daher nicht als Teil von Kommutierungsmitteln 34 im Mittelzweig 11, auf deren Ausgestaltung später noch genauer eingegangen werden wird.

Figur 8 zeigt ein Submodul 14, das hier als Bremsstellermodul bezeichnet ist. Auch das Bremsstellermodul 14 weist einen Energiespeicher 25 sowie eine erste Reihenschaltung 26 auf, die dem Energiespeicher 25 parallel geschaltet ist. Die Reihenschaltung 26 weist jedoch nur einen Leistungshalbleiterschalter 22 mit gegensinnig paralleler Freilaufdiode 23 auf. In Reihe zum Leistungshalbleiterschalter 22, hier ein IGBT, ist eine weitere Diode 32 geschaltet, die gleichsinnig wie die Freilaufdiode 23 der ersten Reihenschaltung 26 orientiert ist. Darüber hinaus ist wieder eine zweite Reihenschaltung 31 vorgesehen, die ebenfalls dem Energiespeicher 25 parallel geschaltet ist und ebenfalls lediglich einen IGBT 22 mit gegensinniger Freilaufdiode 23 aufweist und in Reihe hierzu eine weitere Diode 32. Parallel zur Diode 32 der zweiten Reihenschaltung 31 ist ein ohmscher Widerstand 33 vorgesehen. Die zweite Reihenschaltung 31 dient zur Begrenzung der am Energiespeicher 25 abfallenden Spannung. Wird diese zu hoch, wird der IGBT 22 eingeschaltet, so dass ein Stromfluss über den ohmschen Widerstand 33 sowie eine Entladung des Energiespeichers 25 erfolgt. Die erste Submodulanschlussklemme 27 ist mit dem Potenzialpunkt zwischen der Diode 32 und dem IGBT 22 der ersten Reihenschaltung 26 verbunden, wohingegen die zweite Submodulanschlussklemme 28 auf dem Potenzial des Pols des Energiespeichers 25 liegt. Aufgrund dieser Verschaltung ist das Anlegen der Energiespeicherspannung zwischen den Submodulanschlussklemmen 27 und 28 nicht möglich. Lediglich ein Stromfluss von der Submodulanschlussklemme 27 zur Submodulanschlussklemme 28 kann geschaltet werden. Der Energiespeicher 25 dient im Wesentlichen zur Energieversorgung der Elektronik des oder der IGBTs. Der Kondensator sorgt auch dafür, dass beim Schalten keine Spannungsspitzen entstehen, durch welche die Halbleiter zerstört werden könnten. In diesem Zusammenhang sei darauf hingewiesen, dass statt einer zweiten Reihenschaltung 31 auch ein Ableiter einsetzbar ist, der dem Energiespeicher 25 parallel geschaltet ist. Mit anderen Worten würde das Bremsstellermodul dann der in Figur 6 gezeigten Halbbrückenschaltung entsprechen, wobei der nicht zwischen den beiden Submodulanschlussklemmen 27 und 28 angeordnete IGBT 22 entfällt.

Es kann im Rahmen der Erfindung sowohl beim Submodul 14 gemäß Figur 7 als auch gemäß Figur 8 vorteilhaft sein, wenn zwischen den Submodulanschlussklemmen 27 und 28 ein Leistungshalbleiterschalter, beispielsweise ein Thyristor, oder ein mechanischer Schalter 29 angeordnet ist, wie dies im Zusammenhang mit der Halbbrücke in Figur 6 gezeigt ist. Der mechanische Schalter 29 dient zum Überbrücken des Submoduls 14 bei Bedarf.

Figur 9 zeigt ein weiteres Ausführungsbeispiel der erfindungsgemäßen Vorrichtung 1, die weitestgehend dem in Figur 1 gezeigten Ausführungsbeispiel entspricht, wobei jedoch die im Mittelzweig 11 in Reihe zur Leistungsschalteinheit 13 angeordneten Kommutierungsmittel 34 genauer dargestellt sind. Die Kommutierungsmittel 34 bestehen ebenfalls aus einer Reihenschaltung von Submodulen 14, von denen in Figur 9 lediglich eines gezeigt ist, wobei jedoch durch die strichpunktierten Linien des Mittelzweiges 11 die Reihenschaltung dieser identischen Submodule 14 figürlich angedeutet ist. Gemäß dem in Figur 9 gezeigten Ausführungsbeispiel sind die Submodule 14 der Kommutierungsmittel 34 als Vollbrückenschaltung mit Ableiter 24 gemäß Figur 7 ausgebildet. Die Submodule 14 der Kommutierungsmittel 34 sind dazu vorgesehen, zwei einander entgegengesetzte Kreisströme in den durch Hauptstromzweig, Nebenstromzweig und Mittelzweig gebildeten Maschen zu treiben. Die in Figur 9 gezeigte Vorrichtung ist symmetrisch ausgestaltet. Mit anderen Worten fließt der abzuschaltende Gleichstrom im Normalbetrieb beispielsweise von der Anschlussklemme 2 zur Anschlussklemme 3 sowohl über den Hauptstromzweig 4 als auch über den Nebenstromzweig 5. Jeder der beiden von den Kommutierungsmitteln 34 erzeugte Kreisströme ist in einem der mechanischen Schalter, hier 7 und 8, dem zu schaltenden Gleichstrom entgegengesetzt, so dass sich ein resultierender Strom in dem jeweiligen mechanischen Schalter 7 und 8 von etwa null ergibt. Die mechanischen Schalter 7 und 8 öffnen daher stromlos. Der Gesamtstrom kommutiert auf den Mittelzweig 11 und fließt über die Leistungsschalteinheit 13 sowie die mechanischen Schalter 6 und 9 zur Anschlussklemme 3. Die Submodule 14 der Leistungsschalteinheit 13 können nun den Gleichstrom abschalten oder begrenzen. Anschließend können die restlichen mechanischen Schalter 6 und 9 geöffnet werden.

Durch die Submodule 14 der Kommutierungsmittel 34 werden wie oben bereits beschrieben wurde zwei Kreisströme durch die aus Mittel-, Nebenstrom- und Hauptsromzweig gebildeten zwei Maschen getrieben. Einer der Kreisströme fließt im Uhrzeigersinn, während der andere Kreisstrom entgegen dem Uhrzeigersinn über die jeweilige Masche fließt. Auf diese Weise ist sicher gestellt, dass unabhängig von der Richtung des abzuschaltenden Gleichstroms der zu schaltende Gleichstrom und einer der Kreisströme sich immer in einem der mechanischen Schalter 6, 7 des Hauptstromzweigs und einem mechanischen Schalter des Nebenstromzweigs 8 oder 9 zu etwa Null überlagern. Dabei sind die Schalter, in denen sich ein resultierender Strom von etwa Null einstellt, auf unterschiedlichen Seiten des Mittelzweiges also in Richtung des zu schaltenden Gleichstromes vor oder nach der nach dem Mittelzweigpotentialpunkt ihres jeweiligen Zweiges angeordnet. Die besagten mechanischen Schalter, z.B. 7 und 8 können nun geöffnet werden, so dass der Strom über die Leistungsschalteinheit 13 fließt, deren Submodule 14 den Stromfluss dann unterbrechen oder begrenzen können. Die in Figur 9 gezeigten Submodule 14 der Kommutierungsmittel 34 weisen ebenfalls einen Ableiter 24 auf, so dass diese auch als Submodule der Leistungsschalteinheit 13 wirken können. Sind die Submodule 14 der Leistungsschalteinheit 13 ebenfalls als Vollbrückenschaltungen gemäß Figur 7 ausgebildet, kann auch von lediglich einer einzigen Reihenschaltung gesprochen werden, wobei lediglich die Ansteuerung der Submodule durch eine nicht gezeigte Steuerungs- und Regelungseinheit einen Unterschied dahin ausmacht, ob die Submodule 14 als Teil der Kommutierungsmittel 34 oder als Teil der Leistungsschalteinheit 13 wirken. Selbstverständlich kann ein Vollbrücken-Submodul 14 auch zeitversetzt beide Wirkungen entfalten. Selbstverständlich können Submodule 14 der Kommutierungsmittel 34, die gemäß Figur 7 als Vollbrückenschaltung mit Ableiter 24 ausgebildet sind, auch zum Abschalten oder Begrenzen des Stromes eingesetzt werden.

An dieser Stelle sei darauf hingewiesen, dass im Rahmen der Erfindung die Submodule 14 der Leistungsschalteinheit 13 nicht immer identisch ausgestaltet sein müssen. So kann ein Teil der Submodule 14 beispielsweise gemäß Figur 5, ein anderer Teil gemäß Figur 6, ein weiterer Teil gemäß Figur 7 und ein letzter Teil gemäß Figur 8 ausgestaltet sein. Die Submodule 14 der Kommutierungsmittel 34 müssen jedoch einen Energiespeicher 25 aufweisen, mit dem erst die Erzeugung eines Kreisstromes in der Masche ermöglicht ist. Darüber hinaus muss das Submodul 14 in der Lage sein, die an dem Energiespeicher 25 abfallende Spannung an den Submodulanschlussklemmen 27, 28 zu erzeugen.

Figur 10 zeigt eine Ausgestaltung gemäß Figur 9, wobei jedoch die Kommutierungsmittel 34 als Halbbrückenschaltungen gemäß Figur 6 ausgestaltet sind, wobei jedoch keine Dioden 30 und keine Überbrückungsschalter vorgesehen sind. Auch in Figur 10 sind mehrere Submodule 14 der Kommutierungsmittel 34 in Reihe geschaltet, wobei auch hier diese Reihenschaltung durch die strichpunktierte Linie verdeutlicht ist. Im Gegensatz zu der Vollbrückenschaltung gemäß Figur 9 kann die Halbbrückenschaltung gemäß Figur 10 nur eine Spannungspolarität an den Submodulanschlussklemmen 27 und 28 erzeugen. Da jedoch der Strom über den Mittelzweig 11 immer nur in einer Richtung fließt, ist diese eine Spannungspolarität vollkommen ausreichend, einen Gleichstrom in beiden Richtungen zu schalten oder zu begrenzen. Darüber hinaus kann ein vom Hauptstromzweig 4 zum Nebenstromzweig 5 über den Mittelzweig 11 fließender Strom von den Submodulen 14 der Kommutierungsmittel 34 nicht unterbrochen werden, da dieser über die Freilaufdioden 23 zwischen den Submodulanschlussklemmen 27 und 28 fließt. Nach der Kommutierung des Stromes in den Mittelzweig 11 kann es daher zweckmäßig sein, den die Submodule 14 der Kommutierungsmittel 34 überbrückenden Schalter 29, der in den Figuren 9 und 10 nicht gezeigt ist, zu schließen. Sollten die Submodule 14 der Leistungsschalteinheit 13 ebenfalls eine Halbbrückenschaltung aufweisen, weisen die IGBTs oder gegenüber den IGBTs der Submodule 14 der Kommutierungsmittel 34 eine entgegengesetzte Orientierung auf. In der in Figur 10 gezeigten Ausgestaltung der Vorrichtung 1 erzeugen die Kommutierungsmittel 34 gegensinnig, also im Uhrzeigersinn bzw. entgegen dem Uhrzeigersinn, zueinander fließende Kreisströme, so dass zwei der mechanischen Schalter stromlos geöffnet werden können und der Strom in den Mittelzweig 11 kommutiert. Aufgrund der im Vergleich zu den Submodulen 14 der Leistungsschalteinheit 13 unterschiedlichen Polarisation der Leistungshalbleiterschalter 22 der Submodule 14 der Kommutierungsmittel 34 ist der Ladezweig 15 nicht mehr am Mittelzweigpotenzialpunkt des Nebenstromzweig 5 angeschlossen, sondern mit dem Potenzialpunkt zwischen der Leistungsschalteinheit 13 und den Kommutierungsmitteln 34 verbunden. Der Ladestrom zum Laden der Energiespeicher 25 der Submodule 14 der Kommutierungsmittel 34 fließt dann von der Anschlussklemme 3 über den Schalter 9, über die Kommutierungsmittel 34 und schließlich über den Ladezweig 15 zur Erde beziehungsweise zum Gegenpol hin ab.

Figur 11 zeigt eine weitere Ausgestaltung der Erfindung, wobei nicht eine einzelne Vorrichtung, sondern mehrere zweipolige Vorrichtungen 1 in Reihe miteinander geschaltet sind. Die Funktionsweise der einzelnen Vorrichtungen entspricht der Funktionsweise, die im Zusammenhang mit den bisherigen Figuren erläutert wurde. Auch kann die Vorrichtung 1 gemäß der anderen dargestellten oder weiter oben ausgeführten Ausgestaltungen der Erfindung aufgebaut sein. Die Anzahl der in Reihe geschalteten Vorrichtungen 1 ist durchaus beliebig. Die Reihenschaltung hat den Vorteil, dass der aus ihr bestehende gesamte Gleichspannungsschalter zum Unterbrechen des Stromes besser skalierbar ist und besser für unterschiedliche Spannungsebenen ausgelegt werden kann. Die vergleichsweise kleineren Vorrichtungen können kostengünstiger produziert und gehandhabt werden. Die an den einzelnen Schaltern abfallende Spannung ist kleiner, so dass die Schaltgeschwindigkeit der mechanischen Schalter beschleunigt ist. Nachteilig ist jedoch die notwendige Synchronisierung der einzelnen Vorrichtungen. Darüber hinaus ist es möglich, wie dies in Figur 1 bereits angedeutet ist, die Vorrichtung 1 mit einer Induktivität in Gestalt einer Spule oder Drossel auszurüsten. Eine solche Spule oder Drossel ist auch bei der Ausgestaltung gemäß Figur 11 möglich, wobei die Drossel auf die einzelnen Vorrichtungen verteilt angeordnet ist. Somit ist auch die Drossel leichter skalierbar.

Die Figur 12 zeigt ein weiteres Ausführungsbeispiel der erfindungsgemäßen Vorrichtung 1, wobei Kommutierungsmittel 34 nicht mehr länger im Mittelzweig 11 angeordnet sind. Vielmehr ist zwischen dem Mittelzweigpotenzialpunkt des Hauptstromzweigs 4 und jedem mechanischen Schalter 6 und 7 des Hauptstromzweigs 4 ein Kommutierungshalbleiterschalter 36 und 37 angeordnet, mit jeweils gegensinnig paralleler Freilaufdiode 23. Parallel zu jedem Kommutierungshalbleiterschalter 36 und somit auch zu jeder Freilaufdiode 23 ist ein Ableiter 24 geschaltet, der als Mittel zum Abbau einer beim Schalten frei werdenden Energie dient. Die Kommutierungsmittel 34 umfassen daher die Kommutierungshalbleiterschalter 36, 37, die jeweilige Freilaufdiode 23 sowie den jeweiligen nicht linearen Widerstand 24. Die Kommutierungshalbleiterschalter 36 und 37 sind gegensinnig zueinander orientiert, so dass ein Stromfluss in beiden Richtungen unterbrochen beziehungsweise begrenzt werden kann. Im Vergleich zu Figur 1 unterstützen die die Kommutierungshalbleiterschalter 36 beziehungsweise 37 die mechanischen Schalter 6 und 7, um den Strom in den Mittelzweig 11 zu kommutieren. Fließt beispielsweise der Strom von der Anschlussklemme 2 zur Anschlussklemme 3 über den Hauptstromzweig 4 bei geöffnetem mechanischen Schalter 8, wird zum Abschalten des Stromes der Kommutierungshalbleiterschalter 37 und gleichzeitig der mechanische Schalter 7 betätigt. Aufgrund des so schnell ansteigenden Widerstands kommutiert der Stromfluss in den Mittelzweig 11, so dass die Leistungsschalteinheit 13 diesen unterbrechen kann. Anschließend werden sämtliche mechanischen Schalter geöffnet.

Figur 13 zeigt ein weiteres Ausführungsbeispiel der erfindungsgemäßen Vorrichtung 1, die dem in Figur 12 gezeigten Ausführungsbeispiel weitestgehend entspricht, wobei jedoch auch zwei Kommutierungshalbleiterschalter 38 und 39 in Gestalt von IGBTs im Nebenstromzweig 5 angeordnet sind. Gemäß dieser vorteilhaften Weiterentwicklung sind bei Normalbetrieb alle mechanischen Schalter 6, 7, 8 und 9 geschlossen. Die Kommutierungshalbleiterschalter 36, 37, 38 und 39 sind in ihre Durchlassstellung überführt, so dass ein Strom von der Anschlussklemme 2 sowohl über den Hauptstromzweig 4 als auch über den Nebenstromzweig 5 zur Anschlussklemme 3 hin fließen kann. Zum Abschalten des Stromes werden die Kommutierungshalbleiterschalter 37 und 38 sowie die mechanischen Schalter 7 und 8 gleichzeitig in ihre Trennstellung überführt beziehungsweise geöffnet. Der Strom fließt dann von der Anschlussklemme 2 nur noch über den Hauptstromzweig 4, den mechanischen Schalter 6, die Freilaufdiode 23 in den Mittelzweig 11 und anschließend über die Freilaufdiode 23, den mechanischen geschlossenen Schalter 9 zur Anschlussklemme 3. Die Leistungsschalteinheit 13 kann den Strom nunmehr unterbrechen.

Figur 14 verdeutlicht eine weitere Ausgestaltung des erfindungsgemäßen Schalters, bei dem die Kommutierungshalbleiterschalter 38 und 39 des Nebenstromzweigs 5 gegenüber dem Ausführungsbeispiel gemäß Figur 13 entfallen. Stattdessen sind, wie gemäß dem Ausführungsbeispiel gemäß Figur 4, zwei Dioden 20 und 21 im Nebenstromzweig 5 angeordnet. Die Dioden 20 und 21 verhindern einen Stromfluss über den Nebenstromzweig 5, ohne dass dieser zuvor über den Mittelzweig 11 geführt wird. Die Schalter 8 und 9 unterstützen die Dioden 20 und 21, können jedoch bei entsprechender Auslegung der Dioden 20 und 21 auch entfallen.

## Patentansprüche

1. Vorrichtung (1) zum Schalten eines Gleichstroms in einem Pol eines Gleichspannungsnetzes mit
- zwei Anschlussklemmen (2,3) zum seriellen Verbinden mit dem Pol,
- einen sich zwischen den Anschlussklemmen (2,3) erstreckenden Hauptstromzweig (4), in dem zwei mechanische Schalter (6,7) angeordnet sind,
- einem sich in Parallelschaltung zum Hauptstromzweig (4) zwischen den Anschlussklemmen (2,3) erstreckenden Nebenstromzweig (5), in dem ebenfalls zwei mechanische Schalter (8,9) und/oder zwei Leistungshalbleiter (20,21) angeordnet sind,
- einem Mittelzweig (11), der einen zwischen den mechanischen Schaltern (6,7) angeordneten Mittelzweigpotenzialpunkt (10) des Hauptstrompfades (4) mit einem zwischen den mechanischen Schaltern (8,9) oder den Leistungshalbleitern (20,21) angeordneten Mittelzweigpotenzialpunkt (12) des Nebenstromzweiges (5) miteinander verbindet, die Vorrichtung (1) **dadurch gekennzeichnet dass** der Mittelzweig (11) eine Leistungsschalteinheit (13) aufweist, die eine Reihenschaltung aus zweipoligen Submodulen (14) mit jeweils wenigstens einem Leistungshalbleiterschalter (22) und Mittel zum Abbau einer beim Schalten frei werdenden Energie (24) aufweist, und die Vorrichtung (1)
- Kommutierungsmitteln (34) zum Kommutieren des Gleichstroms in den Mittelzweig (11) aufweist , so dass der gesamte Gleichstrom über den Mittelzweig (11) geführt ist, wobei die Kommutierungsmittel (34) wenigstens einen ansteuerbaren Leistungshalbleiter (22,36) aufweisen.

2. Vorrichtung (1) nach Anspruch 1,
**dadurch gekennzeichnet, dass** ein Ladezweig (15) vorgesehen ist, der einerseits mit dem Erdpotenzial oder mit einem entgegengesetzt zum Pol polarisierten Gegenpol des Gleichspannungsnetzes verbunden ist und andererseits mit dem Mittelzweig (11) verbunden oder verbindbar ist, wobei der Ladezweig (15) einen ohmschen Widerstand (16) aufweist.

3. Vorrichtung (1) nach Anspruch 2,
**dadurch gekennzeichnet, dass** der Ladezweig (15) mit dem Mittelzweigpotenzialpunkt (12) des Nebenstromzweigs (5) verbunden oder verbindbar ist.

4. Vorrichtung (1) nach Anspruch 2 oder 3,
**dadurch gekennzeichnet, dass** der Ladezweig (15) einen mechanischen Schalter (17) in Reihenschaltung zum ohmschen Widerstand (16) aufweist, der zur Verbindung des Ladezweigs (15) mit dem Mittelzweig (11) eingerichtet ist.

5. Vorrichtung (1) nach einem der vorhergehenden Ansprüche,
**dadurch gekennzeichnet, dass** die Submodule (14) der Leistungsschalteinheit (13) zumindest teilweise jeweils einen ein- und abschaltbaren Leistungshalbleiterschalter (22) und eine gegensinnig parallel hierzu geschaltete Freilaufdiode (23) aufweisen.

6. Vorrichtung (1) nach einem der vorhergehenden Ansprüche,
**dadurch gekennzeichnet, dass** die Leistungsschalteinheit (13) zum Abschalten von Strömen in nur einer Richtung eingerichtet ist.

7. Vorrichtung (1) nach einem der vorhergehenden Ansprüche,
**dadurch gekennzeichnet, dass** die Submodule (14) der Leistungsschalteinheit (13) zumindest teilweise jeweils einen Energiespeicher (25) und eine parallel zum Energiespeicher (25) geschaltete Reihenschaltung (26) aus zwei ein- und abschaltbaren Leistungshalbleiterschaltern (22) mit jeweils einer gegensinnig paralleler Freilaufdiode (23) aufweisen, wobei eine Submodulanschlussklemme (27) mit einem Potenzialpunkt zwischen den ein- und abschaltbaren Leistungshalbleiterschaltern (22) und die andere Anschlussklemme (28) mit einem Pol des Energiespeichers (25) verbunden ist.

8. Vorrichtung (1) nach einem der vorhergehenden Ansprüche,
**dadurch gekennzeichnet, dass** die Submodule (14) der Leistungsschalteinheit (13) zumindest teilweise einen Energiespeicher (25) und zwei parallel zum Energiespeicher (25) geschaltete Reihenschaltungen (26,31) mit jeweils zwei ein- und abschaltbaren Leistungshalbleiterschaltern mit gegensinnig paralleler Freilaufdiode aufweisen, wobei eine erste Anschlussklemme (27) mit einem Potenzialpunkt zwischen den beiden Leistungshalbleiterschaltern (22) der ersten Reihenschaltung (26) und eine zweite Submodulanschlussklemme (28) mit dem Potenzialpunkt zwischen den beiden Leistungshalbleiterschaltern (22) der zweiten Reihenschaltung (31) verbunden ist.

9. Vorrichtung (1) nach einem der vorhergehenden Ansprüche,
**dadurch gekennzeichnet, dass** die Mittel zum Abbau der beim Schalten frei werdenden Energie Varistoren und/oder Ableiter (24) sind.

10. Vorrichtung (1) nach Anspruch 9,
**dadurch gekennzeichnet, dass** die Varistoren und/oder Ableiter zumindest teilweise einem Energiespeicher (25) parallel geschaltet sind.

11. Vorrichtung (1) nach einem der vorhergehenden Ansprüche,
**dadurch gekennzeichnet, dass** die Submodule (14) der Leistungsschalteinheit (13) zumindest teilweise als Bremsstellermodul ausgebildet sind und einen Energiespeicher (25) aufweisen, dem eine erste Reihenschaltung (26) aus einem ein- und abschaltbaren Leistungshalbleiterschalter (22) mit gegensinnig paralleler Freilaufdiode (23) und einer gleichsinnig zur Freilaufdiode (23) orientierten Diode (32) und eine zweite Reihenschaltung (31) aus einem ein- und abschaltbaren Leistungshalbleiterschalter (28) mit gegensinnig paralleler Freilaufdiode (23) und einer weiteren gleichsinnig zur Freilaufdiode (23) orientierten Diode (32) parallel geschaltet ist, wobei die Diode (32) der zweiten Reihenschaltung (31) einen ohmschen Widerstand (33) überbrückt, die erste Submodulanschlussklemme (27) mit einem Pol des Energiespeichers (25) und die zweite Anschlussklemme (28) mit dem Potenzialpunkt zwischen dem schaltbaren Leistungshalbleiterschalter (22) und der Diode (32) der ersten Reihenschaltung (26) verbunden ist.

12. Vorrichtung (1) nach einem der vorhergehenden Ansprüche,
**dadurch gekennzeichnet, dass** die Kommutierungsmittel (34) im Mittelzweig (11) in Reihe zur Leistungsschalteinheit (13) angeordnet und zum Erzeugen eines Kreisstromes eingerichtet sind, der dem zu schaltenden Gleichstrom entgegen gesetzt ist.

13. Vorrichtung (1) nach Anspruch 12,
**dadurch gekennzeichnet, dass** der Ladezweig (15) mit dem Potenzialpunkt zwischen der Leistungsschalteinheit (13) und den Kommutierungsmitteln (34) verbunden oder verbindbar ist.

14. Vorrichtung (1) nach Anspruch 12 oder 13,
**dadurch gekennzeichnet, dass** die Kommutierungsmittel (34) eine Reihenschaltung von zweipoligen Submodulen (14) ausbilden, wobei jedes Submodul (14) über einen Energiespeicher (25) und eine Leistungshalbleiterschaltung (26,31) in Parallelschaltung zum Energiespeicher (25) verfügt.

15. Vorrichtung (1) nach Anspruch 14,
**dadurch gekennzeichnet, dass** die Leistungshalbleiterschaltung eine Reihenschaltung (26) aus zwei abschaltbaren Leistungshalbleiterschaltern (22) mit jeweils gegensinnig paralleler Freilaufdiode (23) ausbildet, wobei eine erste Submodulanschlussklemme (27) mit dem Potenzialpunkt zwischen den abschaltbaren Leistungshalbleiterschaltern (22) und eine weitere Submodulanschlussklemme (28) mit einem Pol des Energiespeichers (25) verbunden ist.

16. Vorrichtung (1) nach Anspruch 14,
**dadurch gekennzeichnet, dass** die Leistungshalbleiterschaltung zwei Reihenschaltungen (26,31) aus jeweils zwei ein- und abschaltbaren Leistungshalbleiterschaltern (22) mit jeweils gegensinnig paralleler Freilaufdiode (23) ausbildet, wobei der Potenzialpunkt zwischen den ein- und abschaltbaren Leistungshalbleiterschaltern (22) der ersten Reihenschaltung (26) mit der ersten Submodulanschlussklemme (27) und der Potenzialpunkt zwischen dem ein- und abschaltbaren Leistungshalbleiterschalter (22) der zweiten Reihenschaltung (31) mit der zweiten Submodulanschlussklemme (28) verbunden ist.

17. Vorrichtung (1) nach einem der Ansprüche 1 bis 11,
**dadurch gekennzeichnet, dass** die Kommutierungsmittel (34) im Hauptstromzweig (4) angeordnet sind und Kommutierungshalbleiterschalter (31,37) aufweisen, denen Mittel zum Abbau einer beim Schalten frei werdenden Energie (24) parallel geschaltet sind, wobei jeder Kommutierungshalbleiterschalter (36,37) zwischen dem Mittelzweigpotenzialpunkt (10) des Hauptstromzweigs (4) und einem der mechanischen Schalter (6,7) des Hauptstromzweigs (4) angeordnet ist.

18. Vorrichtung (1) nach Anspruch 17,
**dadurch gekennzeichnet, dass** zwischen jedem mechanischen Schalter (6,7) und dem Mittelzweigpotenzialpunkt (10) des Hauptstromzweigs (4) ein Kommutierungshalbleiterschalter angeordnet ist, wobei die beiden Kommutierungshalbleiterschalter (36,37) des Hauptstromzweiges (4) gegensinnig zueinander orientiert sind.

19. Vorrichtung (1) nach einem der Ansprüche 17 oder 18,
**dadurch gekennzeichnet, dass** der Nebenstromzweig (5) Kommutierungshalbleiterschalter (38,39) aufweist und in Parallelschaltung zu dem oder den Kommutierungshalbleiterschaltern (38,39) Mittel zum Abführen einer beim Schalten frei werdenden Energie (24) vorgesehen sind.

20. Vorrichtung (1) nach Anspruch 19,
**dadurch gekennzeichnet, dass** zwischen jedem mechanischen Schalter (8,9) oder zwischen jedem Leistungshalbleiter (20,21) des Nebenstromzweigs (5) und dem Mittelzweigpotenzialpunkt (12) des Nebenstromzweigs (5) jeweils ein Kommutierungshalbleiterschalter (38,39) angeordnet ist, wobei die beiden Kommutierungshalbleiterschalter (38,39) gegensinnig zueinander orientiert sind.

21. Vorrichtung (1) nach einem der vorhergehenden Ansprüche,
**dadurch gekennzeichnet, dass** die mechanischen Schalter (6,7) des Hauptstromzweiges (4) schnelle Schalter und zum Öffnen innerhalb von 1 ms bis 10 ms eingerichtet sind, wobei die mechanischen Schalter (8,9) des Nebenstromzweigs (5) vergleichsweise langsame mechanische Schalter sind, die in einem Zeitbereich von 10 bis 50 ms öffnen.

22. Einrichtung zum Schalten von Gleichströmen in einem Pol eines Gleichspannungsnetzes mit einer Reihenschaltung von Vorrichtungen (1) gemäß einem der vorhergehenden Ansprüche.

## Claims

1. Device (1) for switching a direct current in a pole of a DC voltage grid comprising
- two connection terminals (2, 3) for serial connection to the pole,
- a main current branch (4) for extending between the connection terminals (2, 3), two mechanical switches (6, 7) being arranged in said main current branch,
- an auxiliary current branch (5) extending in parallel connection to the main current branch (4) between the connection terminals (2, 3), likewise two mechanical switches (8, 9) and/or two power semiconductors (20, 21) being arranged in said auxiliary current branch,
- a central branch (11), which interconnects a central branch potential point (10) of the main current branch (4), said central branch potential point being arranged between the mechanical switches (6, 7), and a central branch potential point (12) of the auxiliary current branch (5), said central branch potential point being arranged between the mechanical switches (8, 9) or the power semiconductors (20, 21),
the device (1) being **characterized in that** the central branch (11) has a power switching unit (13), which has a series connection of two-pole submodules (14) each comprising at least one power semiconductor switch (22), and means for dissipating an energy (24) released during switching, and the device (1) has
- commutation means (34) for commutating the direct current into the central branch (11), such that the entire direct current is passed via the central branch (11), wherein the commutation means (34) have at least one controllable power semiconductor (22, 36).

2. Device (1) according to Claim 1,
**characterized in that**
a charging branch (15) is provided, which at one end is connected to the earth potential or to an opposite pole of the DC voltage grid polarized oppositely to the pole and at the other end is connected or connectable to the central branch (11), wherein the charging branch (15) has an ohmic resistor (16).

3. Device (1) according to Claim 2,
**characterized in that**
the charging branch (15) is connected or connectable to the central branch potential point (12) of the auxiliary current branch (5).

4. Device (1) according to Claim 2 or 3,
**characterized in that**
the charging branch (15) has a mechanical switch (17) in series connection to the ohmic resistor (16), said mechanical switch being designed for connecting the charging branch (15) to the central branch (11).

5. Device (1) according to any of the preceding claims,
**characterized in that**
the submodules (14) of the power switching unit (13) at least in part have in each case a power semiconductor switch (22) which can be turned on and off and a freewheeling diode (23) connected in parallel therewith in the opposite direction.

6. Device (1) according to any of the preceding claims,
**characterized in that**
the power switching unit (13) is designed for switching off currents in only one direction.

7. Device (1) according to any of the preceding claims,
**characterized in that**
the submodules (14) of the power switching unit (13) at least in part have in each case an energy store (25) and a series connection (26) - connected in parallel with the energy store (25) - comprising two power semiconductor switches (22) which can be turned on and off with in each case a freewheeling diode (23) in parallel in the opposite direction, wherein one submodule connection terminal (27) is connected to a potential point between the power semiconductor switches (22) which can be turned on and off and the other connection terminal (28) is connected to a pole of the energy store (25).

8. Device (1) according to any of the preceding claims,
**characterized in that**
the submodules (14) of the power switching unit (13) at least in part have an energy store (25) and two series connections (26, 31) - connected in parallel with the energy store (25) - comprising in each case two power semiconductor switches which can be turned on and off with a freewheeling diode in parallel in the opposite direction, wherein a first connection terminal (27) is connected to a potential point between the two power semiconductor switches (22) of the first series connection (26) and a second submodule connection terminal (28) is connected to the potential point between the two power semiconductor switches (22) of the second series connection (31).

9. Device (1) according to any of the preceding claims,
**characterized in that**
the means for dissipating the energy released during switching are varistors and/or arresters (24).

10. Device (1) according to Claim 9,
**characterized in that**
the varistors and/or arresters at least in part are connected in parallel with an energy store (25).

11. Device (1) according to any of the preceding claims,
**characterized in that**
the submodules (14) of the power switching unit (13) at least in part are embodied as a braking controller module and have an energy store (25), with which there are connected in parallel a first series connection (26) comprising a power semiconductor switch (22) which can be turned on and off with a freewheeling diode (23) in parallel in the opposite direction and a diode (32) oriented in the same direction as the freewheeling diode (23) and a second series connection (31) comprising a power semiconductor switch (28) which can be turned on and off with a freewheeling diode (23) in parallel in the opposite direction and a further diode (32) oriented in the same direction as the freewheeling diode (23), wherein the diode (32) of the second series connection (31) bridges an ohmic resistor (33), the first submodule connection terminal (27) is connected to a pole of the energy store (25) and the second connection terminal (28) is connected to the potential point between the switchable power semiconductor switches (22) and the diode (32) of the first series connection (26).

12. Device (1) according to any of the preceding claims,
**characterized in that**
the commutation means (34) are arranged in the central branch (11) in series with the power switching unit (13) and are designed for generating a circulating current that is opposite to the direct current to be switched.

13. Device (1) according to Claim 12,
**characterized in that**
the charging branch (15) is connected or connectable to the potential point between the power switching unit (13) and the commutation means (34).

14. Device (1) according to Claim 12 or 13,
**characterized in that**
the commutation means (34) form a series connection of two-pole submodules (14), wherein each submodule (14) has an energy store (25) and a power semiconductor switch (26, 31) in parallel connection to the energy store (25).

15. Device (1) according to Claim 14,
**characterized in that**
the power semiconductor circuit forms a series connection (26) comprising two power semiconductor switches (22) which can be turned off with in each case a freewheeling diode (23) in parallel in the opposite direction, wherein a first submodule connection terminal (27) is connected to the potential point between the power semiconductor switches (22) which can be turned off and a further submodule connection terminal (28) is connected to a pole of the energy store (25).

16. Device (1) according to Claim 14,
**characterized in that**
the power semiconductor circuit forms two series connections (26, 31) comprising in each case two power semiconductor switches (22) which can be turned on and off with in each case a freewheeling diode (23) in parallel in the opposite direction, wherein the potential point between the power semiconductor switches (22) which can be turned on and off of the first series connection (26) is connected to the first submodule connection terminal (27) and the potential point between the power semiconductor switches (22) which can be turned on and off of the second series connection (31) is connected to the second submodule connection terminal (28).

17. Device (1) according to any of Claims 1 to 11,
**characterized in that**
the commutation means (34) are arranged in the main current branch (4) and have commutation semiconductor switches (31, 37), with which means for dissipating an energy (24) released during switching are connected in parallel, wherein each commutation semiconductor switch (36, 37) is arranged between the central branch potential point (10) of the main current branch (4) and one of the mechanical switches (6, 7) of the main current branch (4).

18. Device (1) according to Claim 17,
**characterized in that**
a commutation semiconductor switch is arranged between each mechanical switch (6, 7) and the central branch potential point (10) of the main current branch (4), wherein the two commutation semiconductor switches (36, 37) of the main current branch (4) are oriented in opposite directions with respect to one another.

19. Device (1) according to either of Claims 17 and 18,
**characterized in that**
the auxiliary current branch (5) has commutation semiconductor switches (38, 39) and means for carrying away an energy (24) released during switching are provided in parallel connection to the commutation semiconductor switch(es) (38, 39).

20. Device (1) according to Claim 19,
**characterized in that**
a commutation semiconductor switch (38, 39) is in each case arranged between each mechanical switch (8, 9) or between each power semiconductor (20, 21) of the auxiliary current branch (5) and the central branch potential point (12) of the auxiliary current branch (5), wherein the two commutation semiconductor switches (38, 39) are oriented in opposite directions with respect to one another.

21. Device (1) according to any of the preceding claims,
**characterized in that**
the mechanical switches (6, 7) of the main current branch (4) are fast switches and designed for opening within 1 ms to 10 ms, wherein the mechanical switches (8, 9) of the auxiliary current branch (5) are comparatively slow mechanical switches which open in a time range of 10 to 50 ms.

22. Apparatus for switching direct currents in a pole of a DC voltage grid comprising a series connection of devices (1) according to any of the preceding claims.

## Revendications

1. Dispositif ( 1 ) d'application d'un courant continu à un pôle d'un réseau à tension continue comprenant
- deux bornes ( 2, 3 ) de connexion pour la liaison série avec le pôle,
- une branche ( 4 ) de courant principal, qui s'étend entre les bornes ( 2, 3 ) de connexion et dans laquelle sont montés deux interrupteurs ( 6, 7 ) mécaniques,
- une branche ( 5 ) de courant secondaire, qui s'étend suivant un circuit en parallèle à la branche ( 4 ) de courant principal entre les bornes ( 2, 3 ) de connexion et dans laquelle sont montés également deux interrupteurs ( 8, 9 ) mécaniques et/ou deux semi-conducteurs ( 20, 21 ) de puissance,
- une branche ( 11 ) médiane, qui relie entre eux un point ( 10 ) de potentiel de branche intermédiaire, disposé entre les interrupteurs ( 6, 7 ) mécaniques, du trajet ( 4 ) de courant principal à un point ( 12 ) de potentiel de branche intermédiaire, disposé entre les interrupteurs ( 8, 9 ) mécaniques ou les semi-conducteurs ( 20, 21 ) de puissance, de la branche ( 5 ) de courant secondaire, le dispositif ( 1 ) étant **caractérisé en ce que** la branche ( 11 ) médiane a une unité ( 13 ) de disjonction, qui a un circuit série composé de deux sous-modules ( 14 ) bipolaires ayant respectivement au moins un interrupteur ( 22 ) à semi-conducteur de puissance et des moyens de dissipation d'une énergie ( 24 ) se libérant à l'application et
le dispositif ( 1 )
- a des moyens ( 34 ) de commutation pour appliquer le courant continu à la branche ( 11 ) médiane,
de sorte que tout le courant continu passe par la branche ( 11 ) médiane, les moyens ( 34 ) de commutation ayant au moins un semi-conducteur ( 22, 36 ) de puissance pouvant être commandé.

2. Dispositif ( 1 ) suivant la revendication 1,
**caractérisé en ce que**
il est prévu une branche ( 15 ) de charge qui est reliée, d'une part, au potentiel de terre ou à un pôle antagoniste, polarisé en sens opposé au pôle, du réseau à tension continue, et d'autre part, à la branche ( 11 ) médiane ou qui peut l'être, la branche ( 15 ) de charge ayant une résistance ( 16 ) ohmique.

3. Dispositif ( 1 ) suivant la revendication 2,
**caractérisé en ce que**
la branche ( 15 ) de charge est reliée au point ( 12 ) de potentiel de branche médiane de la branche ( 5 ) de courant secondaire ou peut l'être.

4. Dispositif ( 1 ) suivant la revendication 2 ou 3,
**caractérisé en ce que**
la branche ( 15 ) de charge a un interrupteur ( 17 ) mécanique qui est monté en série avec la résistance ( 16 ) ohmique et qui est agencé pour relier la branche ( 15 ) de charge à la branche ( 11 ) médiane.

5. Dispositif ( 1 ) suivant l'une des revendications précédentes,
**caractérisé en ce que**
les sous-modules ( 14 ) de l'unité ( 13 ) de disjonction ont au moins en partie respectivement un interrupteur ( 22 ) à semi-conducteur de puissance pouvant être fermé et ouvert et une diode ( 23 ) de roue libre montée tête bêche et en parallèle à celui-ci.

6. Dispositif ( 1 ) suivant l'une des revendications précédentes,
**caractérisé en ce que**
l'unité ( 13 ) de disjonction est agencée pour couper des courants seulement dans un sens.

7. Dispositif ( 1 ) suivant l'une des revendications précédentes,
**caractérisé en ce que**
les sous-modules ( 14 ) de l'unité ( 13 ) de disjonction ont au moins en partie respectivement un accumulateur ( 25 ) d'énergie et un circuit ( 26 ) série, qui est monté en parallèle à l'accumulateur ( 25 ) d'énergie et qui se compose de deux interrupteurs ( 22 ) à semi-conducteur de puissance pouvant être fermés et ouverts et ayant respectivement une diode ( 23 ) de roue libre montée tête bêche en parallèle, une borne ( 27 ) de connexion de sous-module étant reliée à un point du potentiel entre les interrupteurs ( 22 ) à semi-conducteur de puissance pouvant être fermés et ouverts et l'autre borne ( 28 ) de connexion à un pôle de l'accumulateur ( 25 ) d'énergie.

8. Dispositif ( 1 ) suivant l'une des revendications précédentes,
**caractérisé en ce que**
les sous-modules ( 14 ) de l'unité ( 13 ) de disjonction ont au moins en partie un accumulateur ( 25 ) d'énergie et deux circuits ( 26, 31 ) série montés en parallèle à l'accumulateur ( 25 ) d'énergie et ayant respectivement deux interrupteurs à semi-conducteur de puissance pouvant être fermés et ouverts et ayant des diodes de roue libre montées en parallèle tête bêche, une première borne ( 27 ) de connexion étant reliée à un point de potentiel entre les deux interrupteurs ( 22 ) à semi-conducteur de puissance du premier circuit ( 26 ) série et une deuxième borne ( 28 ) de connexion de sous-module étant reliée au point de potentiel entre les deux interrupteurs ( 22 ) à semi-conducteur de puissance du deuxième circuit ( 31 ) série.

9. Dispositif ( 1 ) suivant l'une des revendications précédentes,
**caractérisé en ce que**
les moyens de dissipation de l'énergie se libérant lors de l'application sont des varistances et/ou des parafoudres ( 24 ).

10. Dispositif ( 1 ) suivant la revendication 9,
**caractérisé en ce que**
les varistances et/ou les parafoudres sont montés au moins en partie en parallèle avec un accumulateur ( 25 ) d'énergie.

11. Dispositif ( 1 ) suivant l'une des revendications précédentes,
**caractérisé en ce que**
les sous-modules ( 14 ) de l'unité ( 13 ) de disjonction sont constitués au moins en partie en module régleur de frein et ont un accumulateur ( 25 ) d'énergie, en parallèle duquel sont montés un premier circuit ( 26 ) série composé d'un interrupteur ( 22 ) à semi-conducteur de puissance pouvant être fermé et ouvert et ayant une diode ( 23 ) de roue libre montée en parallèle tête bêche et une diode ( 32 ) orientée dans le même sens que la diode ( 23 ) de roue libre et un deuxième circuit ( 31 ) série composé d'un interrupteur ( 28 ) à semi-conducteur de puissance pouvant être fermé et ouvert et ayant une diode ( 23 ) de roue libre montée en parallèle tête bêche et une autre diode ( 32 ) orientée dans le même sens que la diode ( 23 ) de roue libre, la diode ( 32 ) du deuxième circuit ( 31 ) série shuntant une résistance ( 33 ) ohmique, la première borne ( 27 ) de connexion de sous-modules étant reliée à un pôle de l'accumulateur ( 25 ) d'énergie et la deuxième borne ( 28 ) de connexion au point de potentiel entre l'interrupteur ( 22 ) à semi-conducteur de puissance pouvant être commuté et la diode ( 32 ) du premier circuit ( 26 ) série.

12. Dispositif ( 1 ) suivant l'une des revendications précédentes,
**caractérisé en ce que**
les moyens ( 34 ) de commutation de la branche ( 11 ) médiane sont montés en série avec l'unité ( 13 ) de disjonction et sont agencés pour produire un courant circulaire de sens contraire au courant continu à appliquer.

13. Dispositif ( 1 ) suivant la revendication 12,
**caractérisé en ce que**
la branche ( 15 ) de charge est reliée au point de potentiel entre l'unité ( 13 ) de disjonction et les moyens ( 34 ) de commutation ou peut l'être.

14. Dispositif ( 1 ) suivant la revendication 12 ou 13,
**caractérisé en ce que**
les moyens ( 34 ) de commutation forment un circuit série de deux sous-modules ( 14 ) bipolaires, chaque sous-module ( 14 ) disposant d'un accumulateur ( 25 ) d'énergie et d'un circuit ( 26, 31 ) à semi-conducteur de puissance monté en parallèle à l'accumulateur ( 25 ) d'énergie.

15. Dispositif ( 1 ) suivant la revendication 14,
**caractérisé en ce que**
le circuit à semi-conducteur de puissance forme un circuit ( 26 ) série composé de deux interrupteurs ( 22 ) à semi-conducteur de puissance pouvant être ouverts et ayant respectivement une diode ( 23 ) de roue libre montée en parallèle tête bêche, une première borne ( 27 ) de connexion de sous-modules étant reliée au point de potentiel entre les interrupteurs ( 22 ) à semi-conducteur de puissance pouvant être ouverts et une autre borne ( 28 ) de connexion de sous-modules étant reliée à un pôle de l'accumulateur ( 25 ) d'énergie.

16. Dispositif ( 1 ) suivant la revendication 14,
**caractérisé en ce que**
le circuit à semi-conducteur de puissance forme deux circuits ( 26, 31 ) série composés chacun de deux interrupteurs ( 22 ) à semi-conducteur de puissance pouvant être fermés et ouverts et ayant respectivement une diode ( 23 ) de roue libre montée en parallèle tête bêche, le point de potentiel entre les interrupteurs ( 22 ) à semi-conducteur de puissance pouvant être fermés et ouverts du premier circuit ( 26 ) série étant relié à la borne ( 27 ) de connexion de sous-module et le point de potentiel entre l'interrupteur ( 22 ) à semi-conducteur de puissance pouvant être fermé et ouvert du deuxième circuit ( 31 ) série étant relié à la deuxième borne ( 28 ) de connexion de sous-module.

17. Dispositif ( 1 ) suivant l'une des revendications 1 à 11,
**caractérisé en ce que**
les moyens ( 34 ) de commutation sont montés dans la branche de courant principal et ont des interrupteurs ( 31, 37 ) à semi-conducteur de commutation, auxquels sont montés en parallèle des moyens de dissipation d'une énergie ( 24 ) se libérant lors de l'application, chaque interrupteur ( 36, 37 ) à semi-conducteur de puissance étant monté entre le point ( 10 ) de potentiel de branche médiane de la branche ( 4 ) de courant principal et l'un des interrupteurs ( 6, 7 ) mécaniques de la branche ( 4 ) de courant principal.

18. Dispositif ( 1 ) suivant la revendication 17,
**caractérisé en ce que**
entre chaque interrupteur ( 6, 7 ) mécanique et le point ( 10 ) de potentiel de branche médiane de la branche ( 4 ) de courant principal est monté un interrupteur à semi-conducteur de commutation, les deux interrupteurs ( 36, 37 ) à semi-conducteur de commutation étant orientés en sens contraire l'un par rapport à l'autre.

19. Dispositif ( 1 ) suivant l'une des revendications 17 ou 18,
**caractérisé en ce que**
la branche ( 5 ) de courant secondaire a des interrupteurs ( 38, 39 ) à semi-conducteur de commutation et il est prévu, suivant un circuit en parallèle au ou aux interrupteurs ( 38, 39 ) à semi-conducteur de commutation, des moyens d'évacuation d'une énergie ( 24 ) se libérant à l'application.

20. Dispositif ( 1 ) suivant la revendication 19,
**caractérisé en ce que**
il est monté entre chaque interrupteur ( 8, 9 ) mécanique ou entre chaque semi-conducteur ( 20, 21 ) de puissance de la branche ( 5 ) de courant secondaire et le point ( 12 ) de potentiel de branche intermédiaire de la branche ( 5 ) de courant secondaire respectivement un interrupteur ( 38, 39 ) à semi-conducteur de commutation, les deux interrupteurs ( 38, 39 ) à semi-conducteur de commutation étant orientés en sens contraire l'un de l'autre.

21. Dispositif ( 1 ) suivant l'une des revendications précédentes,
**caractérisé en ce que**
**en ce que** les interrupteurs ( 6, 7 ) mécaniques de la branche ( 4 ) de courant principal sont des interrupteurs rapides et sont conçus pour s'ouvrir dans un laps de temps allant de 1 ms à 10 ms, les interrupteurs ( 8, 9 ) mécaniques de la branche ( 5 ) de courant secondaire étant des interrupteurs mécaniques comparativement plus lents, qui s'ouvrent dans un laps de temps de 10 à 50 ms.

22. Dispositif d'application de courant continu à un pôle d'un réseau à tension continue ayant un circuit série de dispositifs ( 1 ) suivant l'une des revendications précédentes.
